# EUROPÄISCHE PATENTSCHRIFT

(11) **EP 3 504 750 B1**
(45) Veröffentlichungstag und Bekanntmachung des Hinweises auf die Patenterteilung: **17.08.2022**
(21) Anmeldenummer: 17757522.2
(22) Anmeldetag: 22.08.2017
(51) Int. Cl.: H01Q 1/24, H01R 13/631, H01Q 1/12

(54) **HALTE- UND/ODER BEFESTIGUNGSRAHMEN, DER AN BZW. IN EINER MOBILFUNKANTENNE UND/ODER AN BZW. IN EINEM ELEKTRONIK- UND/ODER FILTERMODUL AUSGEBILDET ODER DARAN BEFESTIGBAR IST, SOWIE EINE DAZUGEHÖRIGE MOBILFUNKANTENNE**
RETAINING AND/OR FASTENING FRAME WHICH IS FORMED ON OR IN A MOBILE-COMMUNICATIONS ANTENNA AND/OR ON OR IN AN ELECTRONIC AND/OR FILTER MODULE, OR WHICH CAN BE FASTENED THEREON, AND AN ASSOCIATED MOBILE-COMMUNICATIONS ANTENNA
CADRE DE MAINTIEN ET/OU DE FIXATION FORMÉ OU POUVANT ÊTRE FIXÉ SUR OU DANS UNE ANTENNE RADIO MOBILE ET/OU SUR OU DANS UN MODULE ÉLECTRONIQUE ET/OU FILTRANT, ET ANTENNE RADIO MOBILE ASSOCIÉE

(30) Priorität: 29.08.2016 DE 102016116081
(43) Veröffentlichungstag der Anmeldung: 03.07.2019
(73) Patentinhaber: TELEFONAKTIEBOLAGET LM ERICSSON (PUBL), 164 83 Stockholm (SE)
(72) Erfinder: FLEANCU, Dan, 83556 Griesstätt (DE); GÖTTL, Maximilian, 83112 Frasdorf (DE)
(74) Vertreter: Ericsson
(86) Internationale Anmeldenummer: PCT/EP2017/071145
(87) Internationale Veröffentlichungsnummer: WO 2018/041674

(56) Entgegenhaltungen:
- DE-A1- 19 610 813
- DE-A1-102011 113 062
- DE-U1- 8 604 445
- US-A1- 2014 315 408
- US-A1- 2016 104 969

## Beschreibung

Die Erfindung betrifft einen Halte- und/oder Befestigungsrahmen, der an bzw. in einer Mobilfunkantenne und/oder an bzw. in einem Elektronik- und/oder Filtermodul ausgebildet oder daran befestigbar ist und eine Mobilfunkantenne, an welcher zumindest ein oder vorzugsweise zumindest zwei solche Halte-und/oder Befestigungsrahmen montiert sind.

Eine aktive Mobilfunkantenne kann z.B. aus einer Antenne und einem oder mehreren Remote Radio Heads (RRH) bestehen, welche an der Antenne montiert sein können (semi-aktive Antenne) oder in die Antenne integriert bzw. fest verbunden sind (aktive Antenne). Als Remote Radio Head wird die außentaugliche, allwetterfeste Montage von Spannungsversorgung, Sende- und Empfangsbaugruppe (Transceiver), Endverstärker und Duplexfilter an den Antennenmast bezeichnet. Die Kommunikation mit einer Basisstation erfolgt dabei meistens über eine digitale Schnittstelle, wie eine Glasfaserverbindung. Die Mobilfunkantenne, welche in der Kombination mit den Remote Radio Heads auch als (semi-) aktive Antenne bezeichnet werden kann, umfasst mehrere Strahler oder Strahlerpaare, die mit einer Radioeinheit (Verstärkereinheit) bestückt sind, bzw. von einer solchen versorgt werden. Bei Mobilfunkantennen hat man durch den geringen Wirkungsgrad der Verstärker und den sehr aufwendigen Signalverarbeitungsprozess im Digitalteil erhebliche Verlustleistungen. Der erzielbare Wirkungsgrad bei derartigen Mobilfunkantennen liegt bei ungefähr 20% bis 30%. Dies bedeutet, dass 70% - 80% der hinzugeführten elektrischen Leistung bevorzugt als Wärme wieder abgeführt werden muss. Dies führt dazu, dass ein hoher Kühlaufwand betrieben werden muss, was das Gewicht und die Kosten erhöht. Erschwerend kommt hinzu, dass die Umgebungstemperaturen, bei denen die Mobilfunkantennen eingesetzt werden, von -40°C bis +55°C reichen können. Entsprechend müssen Bauteile (z.B. FPGAs) für die digitale Signalverarbeitung und Leistungsverstärker (Chips) für diese Temperaturbereiche dimensioniert werden. Heutzutage werden die aktiven Mobilfunkantennen sehr kompakt gebaut und alle Funktionseinheiten, wie Leistungsverstärker (PA; engl. Power Amplifier), Prozessoreinheiten (TRX-Board), Filter, A/D- bzw. D/A-Wandler werden daher auf engstem Raum angeordnet.

Bei Ausfall eines dieser Bauelemente müssen alle Funktionseinheiten oder die gesamten Mobilfunkantenne getauscht werden. Ein solcher Tausch setzt voraus, dass die Mobilfunkantenne vollständig abgeschaltet werden muss. Häufig ist außerdem ein Weiterbetrieb, mit den noch funktionierenden Funktionseinheiten nicht möglich.

Die Funktionseinheiten sind auch derart an oder in der Mobilfunkantenne angeordnet, dass diese insgesamt abgehängt werden muss und die Funktionseinheiten vorzugsweise am Boden getauscht werden. Im Anschluss daran wird die Mobilfunkantenne wieder aufgehängt. Da die Mobilfunkantennen ein hohes Gewicht aufweisen, sind hierzu häufig entsprechende Kraneinrichtungen notwendig, die insbesondere in unzugänglichen Bereichen schwer eingesetzt werden können.

Es ist daher wünschenswert, dass die ausfallgefährdeten Komponenten möglichst einfach getauscht werden können. Dabei soll die Mobilfunkantenne nach wie vor am Mast bleiben. Dies bedeutet, dass ein Monteur in großer Höhe die aktiven Komponenten tauschen muss. Diese sind von daher vorzugsweise außerhalb des Antennengehäuses angeordnet, so dass dieses nicht geöffnet werden muss. Die zu tauschenden aktiven Komponenten sollen sich daher nach Möglichkeit einfach abziehen lassen, wobei die neuen Komponenten möglichst einfach aufgesteckt werden können sollen.

Als problematisch erweist sich die Tatsache, dass die aktiven Komponenten mehrere versetzt zueinander liegende Anschlüsse aufweisen. Aufgrund der Tatsache, dass die Lage und Ausrichtung dieser Anschlüsse Toleranzen unterworfen ist und dass der Monteur zudem noch in großer Höhe den Austausch durchführen muss, ist es wünschenswert, dass die neuen aktiven Komponenten möglichst einfach mit ihren Anschlüssen mit den an der Mobilfunkantenne vorgesehenen Anschlussgegenstücken in Verbindung bringbar sind.

Eine solche einfache Verbindung ist bei Mobilfunkantennen bisher nicht vorgesehen. Lediglich im Bereich von Leiterplatten wurden rudimentäre Überlegungen angestellt, wie ein Steckverbinder in Form eines Steckers mit einem Steckverbinder in Form einer Buchse elektrisch verbunden werden kann, wenn bestimmte Toleranzen in Bezug auf die Fertigung bzw. Ausrichtung eingehalten werden müssen. Hierzu schreibt die EP 0 722 202 A2, dass ein koaxialer Steckverbinder mit einem Innenleiter und einem Außenleiter so in einem feststehenden Gehäuse angeordnet sein soll, dass der Innenleiter mit seinem Außenleiter relativ gegenüber diesem Gehäuse gekippt werden kann, wodurch die Herstellung einer Steckverbindung leichter erfolgen kann.

Nachteilig an der EP 0 722 202 A2 ist, dass der Aufbau der koaxialen Kontaktiereinrichtung kompliziert ist und sich lediglich für Koaxialkabel eignet, die nur einen Innenleiter aufweisen. Ein Einsatz dieser koaxialen Kontaktiereinrichtung in Antennen, die teilweise mehrere hundert Meter über dem Boden angeordnet sind und Wind und Wetter trotzen müssen, wäre nicht möglich.

Aus der US 2014/315408 A1 ist eine Antennenanordnung bekannt, die eine Mobilfunkantenne und einen Remote Radio Head (RRH) umfasst. Der Remote Radio Head und die Mobilfunkantenne umfassen entsprechende Stecker, über die sie miteinander verbunden sind. Diese Stecker sind dabei beweglich angeordnet und können um eine Längsachse geneigt werden. In einer speziellen Ausführungsform der US 2014/315408 A1 ist noch ein Rahmenträger vorgesehen, der ebenfalls entsprechende Steckverbindungen aufweist. Der Rahmenträger ist zwischen der Mobilfunkantenne und dem Remote Radio Head angeordnet. Eine Steckverbindung des Rahmenträgers dient zum Anschluss an die Mobilfunkantenne und ein anderer Steckverbinder des Rahmenträgers dient zum Anschluss an den Remote Radio Head. Über die Steckverbindungen des Rahmenträgers ist dann der Remote Radio Head mit der Mobilfunkantenne verbunden.

Es ist daher Aufgabe der vorliegenden Erfindung, einen Halte- und/oder Befestigungsrahmen zu schaffen, der an einer Mobilfunkantenne montiert werden kann und eine dazugehörige Mobilfunkantenne, die zumindest einen oder mehrere dieser Halte- und/oder Befestigungsrahmen aufweist. Der Halteund/oder Befestigungsrahmen soll dabei Mittel zur Verfügung stellen, mit denen ausfallgefährdete Komponenten einer Mobilfunkantenne sehr einfach und sicher getauscht werden können.

Die Aufgabe wird durch den erfindungsgemäßen Halte- und/oder Befestigungsrahmen zur Montage an Mobilfunkantennen gemäß dem unabhängigen Anspruchs 1 gelöst. Die Aufgabe wird hinsichtlich der Mobilfunkantenne, die zumindest einen oder mehrere Halte- und/oder Befestigungsrahmen umfasst, durch den Anspruch 12 gelöst. In den Ansprüchen 2 bis 11 sind Weiterbildungen des erfindungsgemäßen Halte- und/oder Befestigungsrahmens angegeben. In den Ansprüchen 13 bis 15 sind Weiterbildungen der erfindungsgemäßen Mobilfunkantenne angegeben.

Der erfindungsgemäße Halte- und/oder Befestigungsrahmen ist an einer Mobilfunkantenne und/oder an einem Elektronik- und/oder Filtermodul ausgebildet bzw. daran befestigbar. Er umfasst einen Rahmenträger, der beispielsweise zumindest mittelbar an einer Mobilfunkantenne befestigt oder befestigbar ist. Eine solche Befestigung erfolgt vorzugsweise über eine Schraubverbindung. Bei einer mittelbaren Befestigung wäre der Rahmenträger über ein anderes Bauelement an der Mobilfunkantenne befestigt. Bei einer unmittelbaren Verbindung ist der Rahmenträger direkt an der Mobilfunkantenne befestigt. Weiterhin ist noch zumindest eine bewegliche Steckverbinderaufnahmehülse vorgesehen, die eine um eine Längsachse der beweglichen Steckverbinderaufnahmehülse zumindest abschnittsweise umlaufende Gehäusewand umfasst und zwei gegenüberliegende Stirnseiten aufweist, wobei die ersten Stirnseite die Hülsen-Einführöffnung und die gegenüberliegende zweite Stirnseite die Hülsen-Bodenseite bildet. Die umlaufende Gehäusewand umgibt einen Aufnahmeraum, in dem ein antennenseitiger Steckverbinder angeordnet oder anordenbar ist. Die Hülseneinführöffnung dient zur Aufnahme eines Anschlussports eines Elektronik- und/oder Filtermoduls. In diesem Anschlussport oder an diesem Anschlussport ist vorzugsweise ein weiterer modulseitiger Steckerbinder angeordnet. Über beide Steckverbinder kann eine Steckverbindung hergestellt werden. Die bewegliche Steckverbinderaufnahmehülse ist beweglich an dem Rahmenträger gelagert und ist mittels einer Spielausgleichseinrichtung unter Zulassung eines Spiels mit dem Rahmenträger direkt oder mittelbar verbunden oder verbindbar, wodurch die bewegliche Steckverbinderaufnahmehülse in zumindest einer Richtung quer zur Längsachse gegenüber dem Rahmenträger bewegbar ist. Dies bedeutet, dass die Spielausgleichseinrichtung so angeordnet und/oder ausgebildet bzw. beschaffen ist, dass das vorgesehene Spiel eine relative Bewegung der beweglichen Steckverbinderaufnahmehülse zum Rahmenträger erlaubt. Die Steckverbinderaufnahmehülse ist dabei mit einem Bewegungsvektor gegenüber dem Rahmenträger bewegbar. Dieser Bewegungsvektor kann in beliebiger Richtung quer zur (Ausgangs-) Längsachse der beweglichen Steckverbinderaufnahmehülse verlaufen. Dadurch sind auch leicht kreisende Bewegungen möglich, mit denen die Steckverbinderaufnahmehülse um die (Ausgangs-)Längsachse herum bewegt werden kann, also allgemein um eine Zentrallage, also Ausgangslage herum.

Wichtig ist, dass die (un-) bewegliche Steckverbinderaufnahmehülse einerseits den antennenseitigen Steckverbinder beinhalten kann, um den Anschlussport und/oder den modulseitigen Steckverbinder aufzunehmen. In diesem Fall ist der Halte- und/oder Befestigungsrahmen zusammen mit der (un-) beweglichen Steckverbinderaufnahmehülse an oder in der Mobilfunkantenne bzw. dem Antennengehäuse angeordnet.

Andererseits kann der Halte- und/oder Befestigungsrahmen zusammen mit der (un-) beweglichen Steckverbinderaufnahmehülse auch derart ausgebildet sein, dass dieser an oder in dem Elektronik- und/oder Filtermodul angeordnet bzw. ausgebildet ist. In diesem Fall beinhaltet die (un-) bewegliche Steckverbinderaufnahmehülse den Anschlussport und/oder den modulseitigen Steckverbinder und kann den antennenseitigen Steckverbinder aufnehmen.

Nachfolgend wird in den bevorzugten Ausführungsbeispielen zur besseren Übersichtlichkeit lediglich der Fall beschrieben, bei welchem der Halte-und/oder Befestigungsrahmen an einer Mobilfunkantenne ausgebildet bzw. daran befestigbar bzw. befestigt ist. In diesem Fall beinhaltet die bewegliche Steckverbinderaufnahmehülse den antennenseitigen Steckverbinder, wobei der modulseitige Steckverbinder in diesen Einführbar ist.

Dadurch können Herstellungstoleranzen ausgeglichen werden. Dies gilt insbesondere dann, wenn das Elektronik- und/oder Filtermodul mehrere Anschlussports umfasst. Diese Anschlussports müssen nicht immer exakt der gleichen Stelle mit der gleichen Ausrichtung an dem Elektronik- und/oder Filtermodul angeordnet sein. Beispielsweise kann es sich bei dem Anschlussport um ein Gussteil handeln, welches integraler Bestandteil des Gehäuses des Elektronik-und/oder Filtermoduls ist. In diesem Fall gibt es je nach Gießverfahren entsprechende Herstellungstoleranzen. Damit ein Monteur das Elektronik-und/oder Filtermodul in großer Höhe sicher tauschen kann, sorgt die Spielausgleichseinrichtung dafür, dass sich die Steckverbinderaufnahmehülse in die richtige Position bewegen kann, so dass der entsprechende Anschlussport des Elektronik- und/oder Filtermoduls in diese eingeführt werden kann.

Die Spielausgleichseinrichtung kann auf mehrere Arten realisiert werden. In einer einfacheren Ausführungsform kann die bewegliche Steckverbinderaufnahmehülse über ein elastisches Verbindungselement mit dem Rahmenträger verbunden sein. In einer erfindungsgemäßen Ausführungsform umfasst die Spielausgleichseinrichtung eine Aufhängeeinrichtung und eine Befestigungsvorrichtung. Die Aufhängeeinrichtung ist mit dem Rahmenträger verbunden oder an diesem angeformt. Vorzugsweise sind der Rahmenträger und die Aufhängeeinrichtung einteilig (aus einem gemeinsamen Werkstück) hergestellt. Die Befestigungsvorrichtung ist dagegen an der beweglichen Steckverbinderaufnahmehülse, insbesondere an der umlaufenden Gehäusewand der beweglichen Steckverbinderaufnahmehülse angeordnet oder an dieser angeformt. Auch hier wäre eine einteilige Ausbildung der Befestigungsvorrichtung und der beweglichen Steckverbinderaufnahmehülse möglich. Die Aufhängeeinrichtung umfasst zumindest zwei Halteabschnitte, die voneinander beabstandet sind, wodurch zwischen diesen ein Freiraum gebildet ist, in dem die bewegliche Steckverbinderaufnahmehülse angeordnet ist. Die Befestigungsvorrichtung umfasst zumindest zwei Befestigungslaschen, wobei jede Befestigungslasche eine Öffnung mit einem ersten Durchmesser aufweist. Dagegen umfassen die Halteabschnitte der Aufhängeeinrichtung jeweils eine Haltelasche, wobei die Haltelaschen ebenfalls eine Öffnung mit einem zweiten Durchmesser aufweisen. Vorzugsweise sind beide Durchmesser unterschiedlich groß. Ein erstes Verbindungsmittel, insbesondere in Form einer Schraubverbindung durchsetzt die Öffnung der ersten Befestigungslasche und die Öffnung der ersten Haltelasche. Ein zweites Verbindungsmittel, insbesondere in Form einer Schraubverbindung durchsetzt die Öffnung der zweiten Befestigungslasche und die Öffnung der zweiten Haltelasche. Ein Durchmesser des Verbindungsmittels, insbesondere eines Schraubenkörpers jeder Schraubverbindung ist kleiner als der erste Durchmesser der Befestigungslaschen, wodurch diese mit einem Spiel an der jeweiligen Haltelasche gelagert bzw. angeordnet sind. Das Verbindungsmittel, also vorzugsweise der Schraubenkörper, umfasst vorzugsweise einen Durchmesser, der dem zweiten Durchmesser der Öffnung der Haltelaschen entspricht. Der Schraubenkörper sollte vorzugsweise eine mechanische Verbindung (z.B. Kraftschluss) mit den Haltelaschen herstellen. Der Einsatz einer solchen Spielausgleichseinrichtung erlaubt, dass die bewegliche Steckverbinderaufnahmehülse derart gegenüber dem Rahmenträger bewegt werden kann, dass der sich einstellende Bewegungsvektor senkrecht oder mit einer Komponente überwiegend senkrecht zur Längsachse verläuft. Die bewegliche Steckverbinderaufnahmehülse ist durch diesen Aufbau daher vorzugsweise spielfrei in Längsrichtung in Relation zum Rahmenträger angeordnet.

In einer bevorzugten Ausführungsform befinden sich die Befestigungslaschen näher an der ersten Stirnseite der beweglichen Steckverbinderaufnahmehülse als an der zweiten Stirnseite. Dadurch wird eine hohe Stabilität beim Einstecken des Anschlussports in die bewegliche Steckverbinderaufnahmehülse erreicht.

Um das Einführen des Anschlussports in die bewegliche Steckverbinderaufnahmehülse zu erleichtern, weist diese in einer weiteren bevorzugten Ausführungsform zumindest einen sich in Richtung der Längsachse zur ersten Stirnseite hin verlaufenden Abschnitt auf, in welchem sich der Durchmesser der beweglichen Steckverbinderaufnahmehülse vergrößert. Auch wenn hier von Durchmesser gesprochen wird, muss der Aufnahmeraum der beweglichen Steckverbinderaufnahmehülse im Querschnitt nicht rund sein. Dies ist zwar die bevorzugte Form, allerdings kann der Querschnitt auch von einer runden Form abweichen und beispielsweise ovalförmig oder eckig oder allgemein n-polygonal sein. Der Querschnitt kann sich auch entlang der Längsachse verändern.

Um die Führung des Anschlussports und auch die Ausrichtung des Anschlussports innerhalb der beweglichen Steckverbinderaufnahmehülse zu verbessern, umfasst diese in einer weiteren bevorzugten Ausführungsform zumindest einen oder zumindest zwei oder zumindest drei Aufnahmeschlitze, die sich über eine Teillänge der beweglichen Steckverbinderaufnahmehülse erstrecken und parallel oder mit einer Komponente überwiegend parallel zur Längsachse verlaufen. Die Aufnahmeschlitze sind dabei dazu ausgebildet, den Anschlussport und/oder den modulseitigen Steckverbinder des Elektronik-und/oder Filtermoduls zu führen, wobei Vorsprüngen an einer Umfangswand des Anschlussports bzw. des modulseitigen Steckverbinders in diese Aufnahmeschlitze eingreifen bzw. eingreifen können. Diese Aufnahmeschlitze können die umlaufende Gehäusewand durchsetzen. Im Bereich der Aufnahmeschlitze kann die umlaufende Gehäusewand auch lediglich einen größeren Innendurchmesser aufweisen bzw. die Wandstärker der umlaufenden Gehäusewand kann in dem Bereich der Aufnahmeschlitze geringer sein, wodurch diese gebildet sind. In diesem Fall wäre die umlaufende Gehäusewand vollständig geschlossen.

Umgekehrt wäre es natürlich ebenfalls möglich, dass die bewegliche Steckverbinderaufnahmehülse zumindest einen oder zumindest zwei oder zumindest drei Führungsstege aufweist, die sich über eine Teillänge der beweglichen Steckverbinderaufnahmehülse an deren innerer Umfangswandung in Richtung des Aufnahmeraums erstrecken und parallel oder mit einer Komponente überwiegend parallel zur Längsachse verlaufen. In diesem Fall würde der Anschlussport bzw. der modulseitige Steckverbinder entsprechende Nuten aufweisen. Die Führungsstege würden dann in diese Nuten eingreifen.

In einer weiteren bevorzugten Ausführungsform erstrecken sich die Aufnahmeschlitze bis zur ersten Stirnseite der beweglichen Steckverbinderaufnahmehülse und sind von der Einführöffnung aus zugänglich und enden in einem Abstand zur zweiten Stirnseite. Vorzugsweise ist die umlaufende Gehäusewand aber im Bereich der ersten Stirnseite vollständig geschlossen. In diesem Fall würde sich lediglich der Innendurchmesser im Bereich der Aufnahmeschlitze vergrößern, so dass diese von der Stirnseite also vom der Hülsen-Einführöffnung aus zugänglich sind.

Die Aufnahmeschlitze verbreitern sich dabei vorzugsweise zur ersten Stirnseite hin und fungieren so als Zentrierhilfe. Dies könnte genauso gut bei den Führungsstegen der Fall sein. Diese könnten sich hinsichtlich ihrer Breite und/oder ihrer Höhe (wie weit sie in den Aufnahmeraum hineinragen) in Richtung der ersten Stirnseite verjüngen, so dass sie leicht in die Nuten des Anschlussports bzw. des modulseitigen Steckverbinders eingeführt werden können. Die Nuten an dem Anschlussports bzw. an dem modulseitigen Steckverbinder können sich an ihrem Ende auch entsprechend verbreitern.

In einer besonderen Ausführungsform der Erfindung umfasst der Halte-und/oder Befestigungsrahmen zumindest ein Längsausgleichsmittel. Das zumindest eine Längenausgleichsmittel umfasst eine frontseitige Stirnseite und eine rückwärtige Stirnseite, wobei das zumindest eine Längenausgleichsmittel innerhalb des Aufnahmeraums der beweglichen Steckverbinderaufnahmehülse angeordnet ist. Das Längsausgleichsmittel ist dabei direkt bzw. näher an der zweiten Stirnseite der beweglichen Aufnahmehülse angeordnet als an der ersten Stirnseite der beweglichen Steckverbinderaufnahmehülse. Es ist dazu ausgebildet, dass der innerhalb des Aufnahmeraums angeordnete oder anordenbare antennenseitige Steckverbinder entlang der Längsachse in Richtung der zweiten Stirnseite oder weg von der zweiten Stirnseite bewegbar ist. Das Längenausgleichsmittel ist dabei vorzugsweise elastisch ausgebildet, beispielsweise in Form eines Faltenbalgs. Es besteht vorzugsweise aus oder umfasst Kunststoff oder Gummi. Es können auch andere elastische Stoffe verwendet werden. Grundsätzlich könnte es auch aus einer (Metall-) Feder bestehen. Der Durchmesser des Längsausgleichsmittels verändert sich vorzugsweise über seine Länge. In diesem Fall würde das Längsausgleichsmittel im entspannten Zustand höchstens teilweise entlang seiner Umfangsfläche an einer Innenwandung der beweglichen Steckverbinderaufnahmehülse anliegen. Für den Fall, dass sich das Längenausgleichsmittel im entspannten Zustand befindet, wäre der innerhalb des Aufnahmeraums angeordnete antennenseitige Steckverbinder am weitesten von der zweiten Stirnseite beabstandet angeordnet. Wird nun der Anschlussport und damit der modulseitige Steckverbinder durch die Einführöffnung in den Aufnahmeraum der beweglichen Steckverbinderaufnahmehülse eingeführt, so kann dieser den antennenseitigen Steckverbinder, der sich bereits im Aufnahmeraum befindet, weiter in Richtung der zweiten Stirnseite der beweglichen Steckverbinderaufnahmehülse drücken. Dies kann stattfinden bevor die Steckverbindung hergestellt ist oder danach. Dadurch können Toleranzen, die sich entlang der Längsachse ausbilden, kompensiert werden. Sobald die Steckverbindung wieder gelöst und der modulseitige Steckverbinder wieder entfernt wird, dehnt sich das Längenausgleichmittel wieder aus und der antennenseitige Steckverbinder wird in Richtung der ersten Stirnseite der beweglichen Steckverbinderaufnahmehülse geschoben.

In einer bevorzugten Ausführungsform wird das Längenausgleichsmittel durch eine Ausnehmung vollständig durchsetzt. Diese Ausnehmung verläuft bevorzugt entlang oder parallel zur Längsachse. In diese Ausnehmung sind der antennenseitige Steckverbinder und/oder ein Anschlusskabel des Steckverbinders einbringbar oder eingebracht.

In einer weiteren bevorzugten Ausführungsform umfasst die Ausnehmung, die das Längsausgleichsmittel durchsetzt, am Austritt aus der frontseitigen Stirnseite eine erste kodierte Form, wobei der antennenseitige Steckverbinder über zumindest eine Einsetzlänge eine dazu korrespondierende Form aufweist. Dadurch ist gewährleistet, dass der antennenseitige Steckverbinder nur in einer bestimmten Ausrichtung bzw. Winkellage in die Ausnehmung des Längenausgleichsmittels einsetzbar oder eingesetzt ist und sich im eingesetzten Zustand nicht oder nur bis zu einer bestimmten Winkellage (z.B. weniger als 2°, weniger als 1°, weniger als 0,5°)gegenüber dem Längenausgleichsmittel verdrehen lässt.

Eine solche kodierte Form könnte es auch ein weiteres Mal geben. In einer anderen Ausführungsform der Erfindung ist die zweite Stirnseite der beweglichen Steckverbinderaufnahmehülse nur teilweise geöffnet, wobei die Öffnung eine zweite kodierte Form aufweist. Die rückwärtige Stirnseite des Längsausgleichsmittels umfasst dabei einen Vorsprung, durch den die Ausnehmung austritt. Dieser Vorsprung des Längsausgleichsmittels weist dabei eine Form auf, die zur zweiten kodierten Form der Öffnung korrespondiert, so dass das Längenausgleichsmittel nur in einer bestimmten Ausrichtung bzw. Winkellage in die Öffnung der zweiten Stirnseite der beweglichen Steckverbinderaufnahmehülse einsetzbar oder eingesetzt ist. Vorzugsweise ist das Längenausgleichsmittel nicht oder nur um eine bestimmte sehr geringe Winkellage (weniger als 2°, weniger als 1°, weniger als 0,5°) gegenüber der beweglichen Steckverbinderaufnahmehülse verdrehbar. Das Gleiche gilt ebenfalls für den Steckverbinder, der in den Aufnahmeraum der beweglichen Steckverbinderaufnahmehülse angeordnet ist. Dies ist vorzugsweise nicht bzw. nur um einen sehr geringen Winkelbereich (weniger als 2°, weniger als 1°, weniger als 0,5°) gegenüber dem Längenausgleichsmittels verdrehbar.

In einer anderen Ausführungsform können Toleranzen in der Länge der Anschlussports dahingehend ausgeglichen werden, dass zwischen der ersten Befestigungslasche und der ersten Haltelasche zumindest ein elastisches Kompressionsmittel angebracht ist und dass zwischen der zweiten Befestigungslasche und der zweiten Haltelasche zumindest ein zweites elastisches Kompressionsmittel angebracht ist. Dadurch ist die bewegliche Steckverbinderaufnahmehülse entlang der Längsachse bewegbar. Das elastische Kompressionsmittel ist derart ausgebildet, dass es den Abstand zwischen den Befestigungslaschen und den Haltelaschen vergrößern möchte, wobei eine Kraft aufgebracht werden muss, um das elastische Kompressionsmittel zu komprimieren. Eine solche Kraft würde durch das Einsetzen des Anschlussports bzw. des modulseitigen Steckverbinders in die bewegliche Steckverbinderaufnahmehülse erzeugt werden.

In einer weiteren Ausführungsform des Halte- und/oder Befestigungsrahmens umfasst dieser zumindest eine weitere bewegliche Steckverbinderaufnahmehülse. Die zumindest beiden beweglichen Steckverbinderaufnahmehülsen sind in Draufsicht auf die Einführöffnungen seitlich versetzt zueinander angeordnet (X-Richtung und/oder Y-Richtung) oder seitlich versetzt und hintereinander (Z-Richtung, also in Längsrichtung) versetzt zueinander angeordnet. Durch den Einsatz der beweglichen Steckverbinderaufnahmehülsen ist es kein Problem, ein elektronisches Gerät mit zwei Anschlussports und den jeweiligen entsprechenden modulseitigen Steckverbindern mit den antennenseitigen Steckverbindern innerhalb der Steckverbinderaufnahmehülsen zu verbinden.

Grundsätzlich wäre es auch möglich, dass der Halte- und/oder Befestigungsrahmen vorzugsweise genau eine unbewegliche Steckverbinderaufnahmehülse aufweist. Diese unbewegliche Steckverbinderaufnahmehülse ist fest und spielfrei mit dem Rahmenträger verbunden. Die unbewegliche Steckverbinderaufnahmehülse umfasst ebenfalls zwei gegenüberliegende Stirnseiten, wobei eine erste Stirnseite die Hülsen-Einführöffnung und die gegenüberliegende zweite Stirnseiten die Hülsen-Bodenseite der unbeweglichen Steckverbinderaufnahmehülse bildet bzw. darstellt. Eine umlaufende Gehäusewand der unbeweglichen Steckverbinderaufnahmehülse umgibt einen Aufnahmeraum, in dem ein weiterer antennenseitiger Steckverbinder angeordnet oder anordenbar ist. Die Hülseneinführöffnung der unbeweglichen Steckverbinderaufnahmehülse dient dabei wieder zur Aufnahme eines weiteren Anschlussports und/oder eines weiteren modulseitigen Steckverbinders des Elektronik- und/oder Filtermoduls. Die unbewegliche Steckverbinderaufnahmehülse und die zumindest eine bewegliche Steckverbinderaufnahmehülse sind in Draufsicht auf die Einführöffnungen entweder seitlich versetzt zueinander angeordnet oder seitlich und hintereinander versetzt zueinander angeordnet.

Eine solche unbewegliche Steckverbinderaufnahmehülse kann sehr günstig hergestellt werden. Im Zusammenspiel mit einer beweglichen Steckverbinderaufnahmehülse können die Anschlussports bzw. die modulseitigen Steckverbinder des Elektronik- und/oder Filtermoduls sicher in diese zur Herstellung einer Steckverbindung eingeführt werden. Es ist zu betonen, dass bei zwei oder mehr Steckverbinderaufnahmehülsen zumindest eine dieser Hülsen beweglich sein muss. Vorzugsweise ist lediglich eine dieser Hülsen unbeweglich, wohingegen alle anderen Hülsen beweglich sind.

In einer anderen bevorzugten Ausführungsform des Halte- und/oder Befestigungsrahmens ist in der beweglichen Steckverbinderaufnahmehülse ein antennenseitiger Steckverbinder angeordnet. Dieser antennenseitige Steckverbinder umfasst eine Anschlussseite und eine dieser gegenüberliegende Kabelseite. Die Anschlussseite ist in Richtung der Einführöffnung der beweglichen Steckverbinderaufnahmehülse gerichtet. Die Anschlussseite umfasst zumindest einen oder zumindest zwei oder zumindest drei Anschlusskontakte (Stecker oder Buchsen), die mit dazu korrespondierenden Anschlusskontakten Buchsen oder Steckern) verbunden werden können, die in dem modulseitigen Steckverbinder in bzw. an dem Anschlussport des Elektronik- und/oder Filtermoduls angebracht sind.

Die Anschlussseite umfasst in einem weiteren Ausführungsbeispiel vorzugsweise einen Zentrierstift oder eine Zentrieröffnung. Dieser Zentrierstift erstreckt sich von der Anschlussseite des antennenseitigen Steckverbinders weiter in Richtung der Einführöffnung. Der Zentrierstift oder die Zentrieröffnung sind vorzugsweise im Zentrum der Anschlussseite ausgebildet. Der Zentrierstift weist an seinem Ende vorzugsweise einen sich verjüngenden, insbesondere konischen Verlauf auf. Die Zentrieröffnung umfasst an ihrem Ende, das vorzugsweise mit der Stirnseite der Anschlussseite zusammenfällt, einen größeren Durchmesser als in ihrer restlichen Erstreckung innerhalb des (modulseitigen oder antennenseitigen) Steckverbinders. Wird eine Steckverbindung durch zwei Steckverbinder hergestellt, so weißt einer diese Steckverbinder vorzugsweise den Zentrierstift und der andere Steckverbinder vorzugsweise die Zentrieröffnung auf.

In einem weiteren Ausführungsbeispiel umfasst einer der Steckverbinder eine Steckhülse, die über die Anschlussseite hervorsteht und die Anschlüsse überdeckt. In einer Innenwandung dieser Steckhülse ist ein Vorsprung (auch Feder (engl. tongue) genannt) angeordnet, der sich über eine bestimmte Weglänge vorzugsweise radial nach innen erstreckt. Der dazu korrespondierende Steckverbinder umfasst an seiner Umfangswand eine Nut, in welche der Vorsprung, also die Feder eingreift.

Die Steckverbinder sind vorzugsweise radial unsymmetrisch. Grundsätzlich könnten sie auch radial symmetrisch sein.

Die erfindungsgemäße Mobilfunkantenne dient zur Befestigung an einem mast- oder wandförmigen Träger und umfasst zumindest eine oder zumindest zwei oder zumindest drei Halte- und/oder Befestigungsrahmen. Die Mobilfunkantenne umfasst ein Antennengehäuse mit einer Gehäusevorderseite, einer Gehäuserückseite und einer ersten und einer dazu gegenüberliegenden zweiten seitlichen Gehäuseseite, die zusammen eine umlaufende Gehäusewand bilden, wobei sich das Antennengehäuse entlang einer Längsachse erstreckt. In dem Antennengehäuse sind mehrere Strahler oder Strahlerpaare vor zumindest einem Reflektor beabstandet angeordnet. Zumindest ein oder mehrere der Halte- und/oder Befestigungsrahmen sind an dem Antennengehäuse montiert. In dem Aufnahmeraum der zumindest einen beweglichen Steckverbinderaufnahmehülse des jeweiligen Halte- und/oder Befestigungsrahmens ist ein antennenseitiger Steckverbinder angeordnet. Ein Anschlusskabel des antennenseitigen Steckverbinders führt in das Innere des Antennengehäuses. Besonders vorteilhaft ist, dass ein Elektronik- und/oder Filtermodul dadurch sehr einfach an der äußeren Seite des Antennengehäuses montiert werden kann.

Vorzugsweise umfasst der Halte- und/oder Befestigungsrahmen ebenfalls eine unbewegliche Steckverbinderaufnahmehülse, in der ebenfalls ein antennenseitiger Steckverbinder angeordnet ist.

In einem weiteren Ausführungsbeispiel umfasst die Mobilfunkantenne zumindest ein oder zumindest zwei oder zumindest drei Elektronik- und/oder Filtermodule, die in separaten Gehäusen untergebracht sind. Das zumindest eine oder die zumindest zwei Elektronik- und/oder Filtermodule umfassen zumindest einen ersten Anschlussport, mit einem ersten modulseitigen Steckverbinder, der innerhalb des ersten oder an dem ersten Anschlussport angeordnet ist oder diesen bildet. Optional gibt es noch einen zweiten Anschlussport mit einem zweiten modulseitigen Steckverbinder. Das zumindest eine Elektronik-und/oder Filtermodul oder die zumindest zwei Elektronik- und/oder Filtermodule sind an dem zumindest einen oder an den zumindest zwei Halte-und/oder Befestigungsrahmen angeordnet und darüber an der Gehäuserückseite und/oder an der ersten oder zweiten seitlichen Gehäuseseite außerhalb des Antennengehäuses an diesem befestigt oder montiert. Vorzugsweise dient genau ein Halte- und/oder Befestigungsrahmen dazu, genau ein Elektronik-und/oder Filtermodul aufzunehmen. Es wäre auch möglich, dass an einem Halte- und/oder Befestigungsrahmen zwei oder mehr als zwei Elektronik-und/oder Filtermodule befestigt werden könnten. Der zumindest eine erste Anschlussport und/oder der erste modulseitige Steckverbinder tauchen dabei in den Aufnahmeraum der beweglichen Steckverbinderaufnahmehülse ein. Dies gilt auch dann, wenn das Elektronik- und/oder Filtermodul mehr als einen Anschlussport hat. In diesem Fall würde vorzugsweise jeder Anschlussport mit dem entsprechenden modulseitigen Steckverbinder in einen entsprechenden Aufnahmeraum einer beweglichen bzw. unbeweglichen Steckverbinderaufnahmehülse eintauchen. Dabei wird eine erste Steckverbindung dadurch gebildet, dass der erste modulseitige Steckverbinder in bzw. an dem ersten Anschlussport den antennenseitigen Steckverbinder in dem Aufnahmeraum der beweglichen Steckverbinderaufnahmehülse kontaktiert. Für den Fall, dass mehrere Anschlussports verwendet werden, können weitere Steckverbindungen gebildet werden, wobei eine Steckverbindung zwischen einem modulseitigen Steckverbinder in bzw. an einem weiteren Anschlussport und einem antennenseitigen Steckverbinder in der unbeweglichen Steckverbinderaufnahmehülse gebildet ist.

Dadurch kann auf sehr einfache Art und Weise eine reproduzierbare elektrische bzw. optische Verbindung über entsprechende modul- und antennenseitige Steckverbinder zwischen dem Elektronik- und/oder Filtermodul und der Mobilfunkantenne hergestellt werden.

Bei dem Elektronik- und/oder Filtermodul handelt es sich vorzugsweise um ein Verstärkermodul. Es könnte sich aber auch um ein Signalaufbereitungsmodul oder um eine Steuereinheit oder um eine Spannungsversorgungseinheit handeln. Unterschiedliche Elektronik- und/oder Filtermodule können gleichzeitig an der Mobilfunkantenne befestigt sein.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: eine räumliche Darstellung einer erfindungsgemäße Mobilfunkantenne mit mehreren Halte- und/oder Befestigungsrahmen an denen Elektronik- und/oder Filtermodule angeordnet sind;
- Figuren 2A, 2B:: Eine räumliche Darstellung eines Elektronik- und/oder Filtermoduls mit je zwei Anschlussports, welches mit der Mobilfunkantenne über den Halte- und/oder Befestigungsrahmen verbindbar ist;
- Figuren 3A bis 3C:: verschiedene räumliche Ansichten des erfindungsgemäßen Halte- und/oder Befestigungsrahmens;
- Figur 4:: eine Rückansicht eines Ausführungsbeispiels des erfindungsgemäßen Halte- und/oder Befestigungsrahmens;
- Figur 5:: einen Längsschnitt durch den erfindungsgemäßen Halte- und/oder Befestigungsrahmen;
- Figuren 6A bis 6C:: verschiedenen Darstellungen einer beweglichen Steckverbinderaufnahmehülse;
- Figuren 7A, 7B:: verschiedene räumliche Darstellungen eines Längsausgleichsmittels;
- Figuren 8A, 8B:: verschiedene Darstellungen einer anderen Ausführungsform der beweglichen Steckverbinderaufnahmehülse;
- Figur 9:: eine räumliche Darstellung des erfindungsgemäßen Halte- und/oder Befestigungsrahmens, wobei das Längsausgleichsmittel außerhalb der beweglichen Steckverbinderaufnahmehülse angeordnet ist;
- Figuren 10A, 10B:: verschiedene Ausführungsbeispiele des erfindungsgemäßen Halte- und/oder Befestigungsrahmens, die erläutern, wie die Spielausgleichseinrichtung aufgebaut sein kann;
- Figuren 11A; 11B:: eine räumliche Darstellung in Explosivansicht, die erläutert, wie die Steckverbinder und das Längsausgleichselement mit dem erfindungsgemäßen Halte- und/oder Befestigungsrahmen und dem Elektronik- und/oder Filtermodul zusammenwirken;
- Figuren 12A, 12B:: verschiedene räumliche Darstellungen des erfindungsgemäßen Halte- und/oder Befestigungsrahmens, wobei das Elektronik- und/oder Filtermodul aufgenommen worden ist; und
- Figur 13:: eine vereinfachte Darstellung eines Längsschnitts durch das Elektronik- und/oder Filtermodul und den Halte- und/oder Befestigungsrahmen, wobei das Elektronik- und/oder Filtermodul in dem Halte- und/oder Befestigungsrahmen angeordnet ist.

Figur 1 zeigt eine räumliche Darstellung der erfindungsgemäßen Mobilfunkantenne 1. Die erfindungsgemäße Mobilfunkantenne 1 kann an einem mastoder wandförmigen Träger befestigt werden. Sie dient dazu, unterschiedliche Kommunikationsstandards für mobile Endgeräte bereit zu stellen. Die Mobilfunkantenne 1 umfasst zumindest ein Antennengehäuse 2, das eine Gehäusevorderseite 2a, eine Gehäuserückseite 2b und eine erste und eine dazu gegenüberliegende zweite seitliche Gehäuseseite 2c, 2d aufweist, die zusammen eine umlaufende Gehäusewand bilden. Das Antennengehäuse 2 verläuft dabei entlang einer Gehäuselängsachse 3.

In dem Antennengehäuse 2 sind mehrere Strahler oder Strahlerpaare vor zumindest einem Reflektor beabstandet angeordnet. Diese Strahler oder Strahlerpaare gehören zu einer vorzugsweise dipolförmigen Strahleranordnung. Die dipolförmige Strahleranordnung kann dabei zwei Paare von Strahlerhälften umfassen, die um 90° verdreht zueinander so angeordnet sind, dass die dipolförmige Strahleranordnung in zwei senkrecht zueinander stehenden Polarisationsebenen sendet und/oder empfängt. Die Strahlerhälften, also die beiden Strahlerpaare, sind dabei in einer Strahlerebene ausgerichtet, die sich vorzugsweise parallel zum Reflektor erstreckt. Die Strahler bzw. Strahlerpaare umfassen außerdem eine Symmetrie- und/oder Trägeranordnung, die ein erstes Ende und ein zweites Ende aufweist, wobei das zweite Ende dem ersten Ende gegenüber liegt. Die Strahler bzw. Strahlerpaare sind am ersten Ende der Symmetrie- und/oder Trägeranordnung angeordnet. Das zweite Ende der Symmetrie- und/oder Trägeranordnung ist an dem Reflektor befestigt. Die dipolförmige Strahleranordnung ist vorzugsweise in Form eines Vektordipols, eines Kreuzdipols oder eines Dipolquadrats ausgebildet.

Die Strahler oder Strahlerpaare sind innerhalb des Antennengehäuses 2 derart angeordnet, dass diese ihre Mobilfunksignale durch die Gehäusevorderseite 2a und gegebenenfalls zumindest teilweise durch die erste oder zweite seitliche Gehäuseseite 2c, 2d abstrahlen.

Die erste und die zweite seitlichen Gehäuseseiten 2c, 2d sind vorzugsweise stufenförmig ausgebildet und umfassen jeweils m Seitensegmente mit m ≥ 2 oder m ≥ 3. Das erste Seitensegment der ersten und zweiten seitlichen Gehäuseseite 2c, 2d schließt sich an die Gehäusevorderseite 2a an. Im Gegensatz dazu schließt sich das m-te Seitensegment der ersten und der zweiten seitlichen Gehäuseseite 2c, 2d an die Gehäuserückseite 2b an. Unter "Anschließen" wird eine einteilige oder mehrteilige Verbindung, beispielsweise unter Einbeziehung eines mechanischen Kraftschlusses, wie beispielsweise einer Schraubverbindung verstanden.

Ein Abstand zwischen den jeweiligen Seitensegmenten der ersten und der zweiten seitlichen Gehäuseseite 2c verringert sich vorzugsweise sukzessive vom ersten Seitensegment hin zum m-ten Seitensegment. Die einzelnen Seitensegmente sind über Verbindungssegmente miteinander verbunden. Diese Verbindungssegmente verlaufen vorzugsweise parallel zum Reflektor, bzw. vorzugsweise parallel oder mit einer Komponente überwiegend parallel zur Gehäusevorderseite 2a bzw. Gehäuserückseite 2b des Antennengehäuses 2. Grundsätzlich könnten diese Verbindungssegmente oder die seitlichen Gehäuseseiten 2c insgesamt auch schräg, also in einer nicht-rechtwinkeligen Ausrichtung zum Reflektor verlaufen, z.B. in einem Winkel von 45°.

Dadurch, dass das Antennengehäuse 2 in Draufsicht auf seinen Querschnitt stufenförmige bzw. zickzackförmige oder schräg verlaufende seitliche Gehäuseseiten 2c, 2d aufweist, werden dadurch Aufnahmeräume für weitere Module, insbesondere für Elektronik- und/oder Filtermodule 4 geschaffen. Diese weiteren Elektronik- und/oder Filtermodule 4 bzw. Funktionseinheiten können über entsprechende Anschlussöffnungen mit Komponenten innerhalb des Antennengehäuses 2 verbunden und an dem Antennengehäuse 2 befestigt werden. Hierzu weist die erste und/oder zweite seitliche Gehäuseseite 2c, 2d an vorzugsweise zwei unterschiedlichen Seitensegmenten zumindest zwei Anschlussöffnungen auf, denen ein Steckverbinder 5a, 5b zugeordnet ist.

Wie bereits erwähnt könnte sich das Antennengehäuse 2 grundsätzlich auch ganz allgemein von der Gehäusevorderseite 2a hin zur Gehäuserückseite 2b verjüngen. In Draufsicht auf einen Querschnitt durch das Antennengehäuse 2 verlaufen die erste und/oder die zweite seitliche Gehäuseseite 2c, 2d in zumindest in einem Teilbereich von der Gehäusevorderseite 2a zur Gehäuserückseite 2b mit einer Komponente in Richtung der gegenüberliegenden seitlichen Gehäuseseite 2c, 2d. Dadurch weist die Gehäuserückseite 2b vorzugsweise eine kleinere Breite auf als die Gehäuse.

Die schräg- bzw. stufenförmig verlaufende Kontur der ersten oder zweiten seitlichen Gehäuseseite 2c, 2d kann sich über die gesamte Länge des Antennengehäuses 2 oder über eine demgegenüber geringere Teillänge erstrecken. In diesem Fall ist diese Kontur bevorzugt im mittleren Bereich des Antennengehäuses 2 vorgesehen.

Die Steckverbinder 9a (siehe Figur 11A) die an dem Antennengehäuse 2 angeordnet sind, dienen dazu, die Strahler bzw. Strahlerpaare über einen Verstärker mit der zumindest einen Signalaufbereitungs- und/oder Steuereinheit zu verbinden, die ebenfalls Bestandteil der Mobilfunkantenne 1 ist. Ein solcher zwischen die Strahler bzw. Strahlerpaare und die Signalaufbereitungs-und/oder Steuereinheit geschalteter Verstärker ist insbesondere in zumindest einem dieser Elektronik- und/oder Filtermodule 4 angeordnet bzw. integriert. Vorzugsweise werden mindestens zwei Verstärkermodule und damit Elektronik- und/oder Filtermodule 4 eingesetzt. Weiter vorzugsweise werden mindestens zwei Verstärkermodule, also Elektronik- und/oder Filtermodule 4 pro Band eingesetzt, wobei die Signalübertragung auf einem Band auch bei Ausfall eines Elektronik- und/oder Filtermoduls 4 noch gewährleistet sein soll. Das zumindest eine Elektronik- und/oder Filtermodul 4 ist an der Außenseite des Antennengehäuses 2 befestigbar bzw. befestigt. Das zumindest eine Elektronik- und/oder Filtermodul 4 bildet vorzugsweise einen Sendeverstärker, der Mobilfunksignale verstärkt, die über die Strahler oder Strahlerpaare ausgesendet werden. Grundsätzlich könnte das Elektronik- und/oder Filtermodul 4 auch einen Empfangsverstärker beinhalten.

Das zumindest eine Elektronik- und/oder Filtermodul 4 bzw. die Elektronik-und/oder Filtermodule 4 ist/sind mit Blick auf die erste und/oder die zweite seitliche Gehäuseseite 2c, 2d auf das Antennengehäuse 2 aufsteckbar. Vorzugsweise ist das zumindest eine Elektronik- und/oder Filtermodul 4 werkzeugfrei aufsteck- bzw. abziehbar. Dies bedeutet, dass keine Schraubverbindungen ggf. unter Einsatz von Werkzeug gelöst werden müssen. Gerade das werkzeugfreie Aufstecken bzw. Abziehen des zumindest einen Elektronik-und/oder Filtermoduls 4 von dem Antennengehäuse 2 ist für einen Monteur in großer Höhe von unschätzbarem Vorteil.

Vorzugsweise ist das zumindest eine Elektronik- und/oder Filtermodul 4 mit einem Bewegungsvektor, der ausschließlich senkrecht oder der mit einer Komponente überwiegend senkrecht zur ersten oder zur zweiten seitlichen Gehäuseseite 2c, 2d verläuft und/oder der parallel oder mit einer Komponente überwiegend parallel zur Reflektorebene des Reflektors verläuft, auf das Antennengehäuse 2 aufsteckbar oder von diesem abziehbar. In Draufsicht auf die Gehäusevorderseite 2a des Antennengehäuses 2 ist das zumindest eine Elektronik- und/oder Filtermodul 4 im montiertem Zustand vorzugsweise vollständig durch die Gehäusevorderseite 2a verdeckt.

In Figur 1 ist dargestellt, dass die Mobilfunkantenne 1 mehrere Elektronik-und/oder Filtermodule 4 umfasst. Die Elektronik- und/oder Filtermodule 4 sind entlang der Gehäuselängsachse 3 voreinander beabstandet an der ersten seitlichen Gehäuseseite 2c und an der zweiten seitlichen Gehäuseseite 2d angebracht. Die Elektronik- und/oder Filtermodule 4, die an der ersten seitlichen Gehäuseseite 2c angebracht sind, stehen vorzugsweise in keinem mechanischen Kontakt (sind also kontaktfrei) zu den Elektronik- und/oder Filtermodulen 4, die an der zweiten seitlichen Gehäuseseite 2d angebracht sind.

Das Elektronik- und/oder Filtermodul 4 kann beispielsweise einen Verstärker (insbesondere Sendeverstärker aber auch alternativ einen Empfangsverstärker) mit einer Endstufe und einer Treiberstufe umfassen. Gegebenenfalls kann auch ein Zirkulator zur Entkoppelung vorgesehen sein. Diese Komponenten sind in einem Verstärkergehäuse 4a untergebracht. Es wird hierzu auf die Figuren 2A und 2B verwiesen. In Ergänzung dazu verfügt das zumindest eine Elektronik- und/oder Filtermodul 4 vorzugsweise allerdings noch über ein Filtergehäuse 4b. In dem Filtergehäuse 4b ist ein Hochfrequenzfilter, insbesondere ein solches Hochfrequenzfilter in Cavity-Bauweise angeordnet. Sowohl das Filtergehäuse 4b als auch das Verstärkergehäuse 4a umfassen einen Gehäusekörper, der aus Seitenelementen und einem Bodenelement gebildet ist. Dieser Gehäusekörper wird mit entsprechenden Gehäusedeckeln abgeschlossen. Ein erster Gehäusedeckel dient zum Abschluss des Verstärkergehäuses 4a, wohingegen ein zweiter Gehäusedeckel zum Abschluss des Filtergehäuses 4b dient.

Über eine nicht dargestellte Signalleitung sind das Filtergehäuse 4b und das Verstärkergehäuse 4a miteinander zur Signalübertragung verbunden bzw. gekoppelt. Insbesondere kann der Ausgang des Leistungsverstärkers in dem Verstärkergehäuse 4a über die Signalleitung mit einem ersten Resonator, und innerhalb diesem mit insbesondere einem ersten Resonator-Innenleiter innerhalb des Filtergehäuses 4b gekoppelt werden. Eine solche Kopplung erfolgt vorzugsweise kapazitiv. Sie könnte allerdings auch induktiv oder galvanisch erfolgen. In dem Filtergehäuse 10b sind weitere Resonatoren ausgebildet, die mehr oder weniger stark miteinander gekoppelt sind, wodurch sich die gewünschte Filterkurve einstellt.

Das Verstärkergehäuse 4a und das Filtergehäuse 4b des zumindest einen Elektronik- und/oder Filtermoduls 4 bestehen aus und umfassen Metall oder eine Metalllegierung. Das Verstärkergehäuse 4a und das Filtergehäuse 4b können aus einem gemeinsamen Fräs- und/oder Gussteil hergestellt werden, so dass sie zerstörungsfrei nicht voneinander trennbar sind. Vorzugsweise sind das Verstärkergehäuse 4a und das Filtergehäuse 4b aus separat gebildeten Fräs- und/oder Gussteilen gebildet, die über eine mechanische Verbindung, insbesondere eine Schraubverbindung, fest miteinander verbunden sind.

Das zumindest eine Elektronik- und/oder Filtermodul 4 orientiert sich mit seiner Gehäuseform an die Form der beispielsweise stufenförmig ausgebildeten ersten oder zweiten seitlichen Gehäuseseite 2c, 2d des Antennengehäuses 2. Im gezeigten Ausführungsbeispiel weist das Elektronik- und/oder Filtermodul 4 von daher in Draufsicht eine L-Form auf. Diese Form wird insbesondere dadurch realisiert, dass das Verstärkergehäuse 4a vorzugsweise mit seiner längeren Seite senkrecht oder mit einer Komponente überwiegend senkrecht zur Gehäuselängsachse 3 ausgerichtet ist, wohingegen das Filtergehäuse 4b vorzugsweise mit seiner längeren Seite parallel oder mit einer Komponente überwiegend parallel zur Gehäuselängsachse 3 ausgerichtet ist. Das Filtergehäuse 4b und das Verstärkergehäuse 4a stehen vorzugsweise senkrecht zueinander. In diesem Zustand werden das Verstärkergehäuse 4a und das Filtergehäuse 4b miteinander verschraubt und in das Antennengehäuse 2 eingeschoben.

Zur Kontaktierung umfasst das Elektronik- und/oder Filtermodul 4 einen ersten Anschlussport 6a und einen zweiten Anschlussport 6b. Der erste Anschlussport 6a und der zweite Anschlussport 6b des zumindest einen Elektronik- und/oder Filtermoduls 4 sind parallel zueinander ausgerichtet (Figuren 2A und 2B).

Die beiden Anschlussports 6a, 6b sind in Draufsicht auf die Anschlussports 6a, 6b versetzt zueinander angeordnet. Sie sind vorzugsweise sowohl seitlich versetzt als auch hintereinander versetzt zueinander angeordnet. Die beiden Anschlussports 6a, 6b bestehen vorzugsweise aus Metall und sind weiter vorzugsweise einteilig mit dem Gehäuse 4a, 4b des Elektronik- und/oder Filtermoduls 4 hergestellt bzw. an diesem angeformt. Innerhalb der oder an den Anschlussports 6a, 6b bzw. auf die Anschlussports 6a, 6b aufgesteckt kann jeweils ein modulseitiger Steckverbinder 7a, 7b angeordnet sein. Vorzugsweise greifen die modulseitigen Steckverbinder 7a, 7b lediglich teilweise in den Anschlussports 6a, 6b hinein. Dies ist bei den Steckverbindern 7a, 7b der Fall, wie diese in Figur 2B dargestellt sind. Es könnte auch sein, dass die Anschlussports 6a, 6b gleichzeitig die modulseitigen Steckverbinder 7a, 7b darstellen. In diesem Fall könnten die Steckverbinder 7a, 7b vorzugsweise über ein Gewinde mit dem Gehäuse des Elektronik- und/oder Filtermoduls 4 verschraubt sein.

Figur 2A zeigt eine räumliche Ansicht des Elektronik- und/oder Filtermoduls 4, wobei der erste modulseitige Steckverbinder 7a nicht dargestellt worden ist.

Die modulseitigen Steckverbinder 7a, 7b sind vorzugsweise zumindest im Wesentlichen rotationsunsymmetrisch. Die Elektronik- und/oder Filtermodule 4 können über eine zusätzliche Befestigungseinrichtung 8 mittelbar oder unmittelbar an dem Antennengehäuse 2 befestigt werden. Diese zusätzliche Befestigungseinrichtung 8 ist vorzugsweise einteilig an dem Gehäuse des Elektronik- und/oder Filtermoduls 4 ausgebildet bzw. an diesem angeformt. Die Befestigungsvorrichtung 8 umfasst vorzugsweise eine Schraubverbindung.

Auf die genaue Funktionsweise der ersten und zweiten modulseitigen Steckverbinder 7a, 7b des Elektronik- und/oder Filtermoduls 4 wird im Folgenden noch genauer eingegangen.

Damit ein Monteur auch in großer Höhe die Elektronik- und/oder Filtermodule 4 tauschen kann, muss möglichst einfach und sicher eine zuverlässige Steckverbindung zwischen den modulseitigen Steckverbindern 7a, 7b des Elektronik- und/oder Filtermoduls 4 und den Gegenstücken an dem Antennengehäuse 2 hergestellt werden können.

Um dies zu erreichen, umfasst die Mobilfunkantenne 1 zumindest einen Halte-und/oder Befestigungsrahmen 10. Eine räumliche Ansicht eines solchen Halte- und/oder Befestigungsrahmens 10 ist beispielsweise in den Figuren 3A bis 3C dargestellt. Der Halte- und/oder Befestigungsrahmen 10 umfasst einen Rahmenträger 11, der zumindest mittelbar an der Mobilfunkantenne 1 bzw. an dem Antennengehäuse 2 befestigt oder befestigbar ist. Eine solche Befestigung kann beispielsweise über Schraubverbindungen erfolgen. Die Befestigung des Rahmenträgers 11 erfolgt bei der Montage der Mobilfunkantenne 1. Das Elektronik- und/oder Filtermodul 4 kann lediglich an dem Rahmenträger 11 befestigt (z.B. Schraubverbindung) werden, worüber es dann mittelbar an der Mobilfunkantenne 1 befestigt ist. Es könnte auch direkt, also unmittelbar an der Mobilfunkantenne 1 befestigt sein.

Der Halte- und Befestigungsrahmen 10 umfasst außerdem zumindest eine bewegliche Steckverbinderaufnahmehülse 12, die eine um eine Längsachse 13 der beweglichen Steckverbinderaufnahmehülse 12 umlaufende Gehäusewand 14 umfasst und zwei gegenüberliegende Stirnseiten 12a, 12b aufweist. Die erste Stirnseite 12a stellt eine Hülsen-Einführöffnung dar, wohingegen die gegenüberliegende zweite Stirnseite 12b als Hülsen-Bodenseite bezeichnet wird. Die umlaufende Gehäusewand 14 umgibt bzw. begrenzt dabei einen Aufnahmeraum 15, in dem ein antennenseitiger Steckverbinder 9a angeordnet oder anordenbar ist. Die Hülseneinführöffnung dient dabei zur Aufnahme des Anschlussports 6a, 6b und/oder des modulseitigen Steckverbinders 7a, 7b des Elektronik- und/oder Filtermoduls 4.

Die bewegliche Steckverbinderaufnahmehülse 12 ist mittels einer Spielausgleichseinrichtung 16 derart an dem Rahmenträger 11 befestigt, dass ein Spiel zwischen dem Rahmenträger 11 und der beweglichen Steckverbinderaufnahmehülse 12 möglich ist. Die Spielausgleichseinrichtung 16 ist so angeordnet und/oder ausgebildet, dass das vorgesehene Spiel eine relative Bewegung der beweglichen Steckverbinderaufnahmehülse 12 zum Rahmenträger 10 erlaubt, wobei der durch das Spiel ermöglichte Bewegungsvektor der relativen Bewegung quer zu einer (Ausgangs-) Längsachse 13 oder Zentrierachse der beweglichen Steckverbinderaufnahmehülse 12 verläuft, in der sich die die Steckverbinderaufnahmehülse 12 mittig durchsetzende Längs- oder Zentralachse der Steckverbinderaufnahmehülse 12 üblicherweise in ihrer Ausgangslage befindet. Dieser Bewegungsvektor verläuft vorzugsweise quer zur Reflektorebene. Somit ist also eine Bewegung in unterschiedlicher Richtung auch in Umfangsrichtung um eine Zentrallage herum möglich.

Dadurch ist es möglich, dass die bewegliche Steckverbinderaufnahmehülse 12 hinsichtlich ihrer Lage zum Rahmenträger 11 bewegt werden kann. Toleranzen bei der Fertigung des Elektronik- und/oder Filtermoduls 4 (insbesondere hinsichtlich den Anschlussports 6a, 6b) führen nicht dazu, dass ein Monteur in großer Höhe Schwierigkeiten hat, ein defektes Elektronik- und/oder Filtermodul 4 gegen ein neues Elektronik- und/oder Filtermodul 4 zu tauschen. Er kann problemlos eine Steckverbindung zwischen dem neuen Elektronik-und/oder Filtermodul 4 und den entsprechenden Anschlüssen in der Mobilfunkantenne 1 herstellen.

Das Spiel erlaubt dabei ein Verschieben der beweglichen Steckverbinderaufnahmehülse 12 relativ zum Rahmenträger 11, wobei der Bewegungsvektor der relativen Bewegung vorzugsweise lediglich senkrecht zur Längsachse 13 verläuft, wobei das Verschieben über eine Länge erfolgt, die kleiner ist als 2cm oder 1,5cm oder 1cm oder 0,8cm oder 0,6cm oder 0,4cm oder 0,2cm oder 0,1cm, aber größer ist als 0,05cm oder 0,1cm oder 0,2cm 0,3cm oder 0,5cm oder 0,7cm. Das Verschieben erfolgt vorzugsweise in einer Ebene, die senkrecht zur Längsachse 13 verläuft.

Grundsätzlich ist es auch möglich, dass das Spiel ein Neigen der beweglichen Steckverbinderaufnahmehülse 12 relativ zum Rahmenträger 11 bzw. ein Drehen der beweglichen Steckverbinderaufnahmehülse 12 relativ zum Rahmenträger 11 erlaubt, wobei die bewegliche Steckverbinderaufnahmehülse 12 um weniger als 10° oder 8° oder 6° oder 4° oder 2° oder 1°, aber um mehr als 0,1° oder 0,2° oder 0,3° oder 0,5° oder 1,5° oder 3° oder 5° oder um mehr als 7° gegenüber dem Rahmenträger 11 drehbar ist.

Schließlich kann es auch möglich sein, dass das Spiel ein Bewegen und Lageverändern der Steckverbinderaufnahmehülse 12 auf kreisenden Bahnen relativ zum Rahmenträger 11 ermöglicht, insbesondere um die (Ausgangs-)Längs-oder Zentrierachse 13 (Längsachse), also jene Achse die die Steckverbinderaufnahmehülse 12 in ihrer üblicherweise unverstellten Ausgangslage einnimmt. Mit anderen Worten ist also eine Verstellung der Steckverbinderaufnahmehülse 12 bevorzugt auf einer oder mehreren Bewegungsbahnen möglich, die in einer Ebene liegen, die bevorzugt senkrecht zur (Ausgangs-)Längs-oder Zentrierachse 13 ausgerichtet liegt oder davon nur in einem Winkel abweicht, der bevorzugt kleiner als 20° oder kleiner als 10°, 8°, 6°, 4°, 2°, oder kleiner als 1° ist.

Innerhalb des Aufnahmeraums 15 der beweglichen Steckverbinderaufnahmehülse 12 ist vorzugsweise ein antennenseitiger Steckverbinder 9a angeordnet. Dieser antennenseitige Steckverbinder 9a ist vorzugsweise entlang der Längsachse 13 beweglich innerhalb des Aufnahmeraums 15 gelagert, bzw. verschiebbar. Vorzugsweise ist dieser antennenseitige Steckverbinder 9a federnd gelagert.

Im Gegensatz zu der beweglichen Steckverbinderaufnahmehülse 12 zeigen die Figuren 3A bis 3C noch eine unbewegliche Steckverbinderaufnahmehülse 20. Die unbeweglichen Steckverbinderaufnahmehülse 20 ist fest und damit spielfrei mit dem Rahmenträger 11 verbunden. Die unbewegliche Steckverbinderaufnahmehülse 20 umfasst ebenfalls zwei gegenüberliegende Stirnseiten 20a, 20b, wobei die erste Stirnseite 20a die Hülsen-Einführöffnung und die gegenüberliegende zweite Stirnseite 20b die Hülsen-Bodenseite der unbeweglichen Steckverbinderaufnahmehülse 20 ist. Eine umlaufende Gehäusewand 21 der unbeweglichen Steckverbinderaufnahmehülse 20 umgibt einen Aufnahmeraum 22, in dem ein weiterer antennenseitiger Steckverbinder 9b angeordnet oder anordenbar ist. Die Hülsen-Einführöffnung der unbeweglichen Steckverbinderaufnahmehülse 20 dient zur Aufnahme des weiteren Anschlussports 6b und/oder des weiteren modulseitigen Steckverbinders 7b des Elektronik- und/oder Filtermoduls 4.

Die unbewegliche Steckverbinderaufnahmehülse 20 und die zumindest eine bewegliche Steckverbinderaufnahmehülse 12 sind in Draufsicht auf die Einführöffnungen entweder seitlich versetzt zueinander angeordnet oder seitlich und hintereinander versetzt zueinander angeordnet. Ihre Lage korrespondiert dabei zur Lage der Anschlussports 6a, 6b des einzusetzenden Elektronik-und/oder Filtermoduls 4.

Nicht dargestellt ist, dass der Halte- und/oder Befestigungsrahmen 10 noch zumindest eine weitere bewegliche Steckverbinderaufnahmehülse 12 aufweist. Grundsätzlich können alle Steckverbinderaufnahmehülsen 12 beweglich sein. Vorzugsweise ist lediglich eine Steckverbinderaufnahmehülse 20 unbeweglich. In diesem Fall wären die beweglichen Steckverbinderaufnahmehülsen 12 in Draufsicht auf die Einführöffnungen entweder seitlich versetzt zueinander angeordnet oder seitlich und hintereinander versetzt zueinander angeordnet.

Figur 4 zeigt eine rückseitige Ansicht des erfindungsgemäßen Halte- und/oder Befestigungsrahmens 10. Zu erkennen ist die zweite Stirnseite 12b, also die Hülsen-Bodenseite der beweglichen Steckverbinderaufnahmehülse 12 und die zweite Stirnseite 20b, also die Hülsen-Bodenseite der unbeweglichen Steckverbinderaufnahmehülse 20. Aus Figur 4 geht ebenfalls der seitliche Versatz der beweglichen Steckverbinderaufnahmehülse 12 und der unbeweglichen Steckverbinderaufnahmehülse 20 hervor.

Figur 5 zeigt einen Längsschnitt entlang der Längsachse 13 durch den erfindungsgemäßen Halte- und/oder Befestigungsrahmen 10. Die bewegliche Steckverbinderaufnahmehülse 12 weist zumindest einen sich in Richtung der Längsachse 13 zur ersten Stirnseite 12a hin verlaufenden Abschnitt 25 auf, in welchem sich der Durchmesser der beweglichen Steckverbinderaufnahmehülse 12 vergrößert. Dabei vergrößert sich insbesondere der Innendurchmesser. Dadurch kann der entsprechende Anschlussport 6a, 6b und/oder der modulseitige Steckverbinder 7a, 7b des Elektronik- und/oder Filtermoduls 4 leichter in den Aufnahmeraum 15 eingeführt werden.

Der erfindungsgemäße Halte- und/oder Befestigungsrahmen 10 umfasst zumindest ein Längenausgleichsmittel 30, das eine frontseitige Stirnseite 30a und eine rückwärtige Stirnseite 30b umfasst. Das zumindest eine Längenausgleichsmittel 30 ist vorzugsweise überwiegend innerhalb des Aufnahmeraums 15 der beweglichen Steckverbinderaufnahmehülse 12 angeordnet. Dabei ist es näher an der zweiten Stirnseite 12b der beweglichen Steckverbinderaufnahmehülse 12 angeordnet als an der ersten Stirnseite 12a. Vorzugsweise ist die zweite Stirnseite 12b der beweglichen Steckverbinderaufnahmehülse nicht über den gesamten Innendurchmesser der umlaufenden Gehäusewand 14 geöffnet, so dass noch eine Auflageschulter 31 gebildet ist, auf welcher das zumindest eine Längenausgleichsmittel 30 aufliegen kann. Das zumindest eine Längenausgleichsmittel 30 kann an seiner rückwärtigen Stirnseite 30b noch einen Schnappmechanismus umfassen, der in Auflageschulter 31 einschnappt. Dann wäre das Längenausgleichsmittel 30 axial unverschieblich in dem Aufnahmeraum 15 angeordnet. Ein solcher Schnappmechanismus ist beispielsweise in Figur 10A gezeigt.

Das zumindest eine Längenausgleichsmittel 30 ist grundsätzlich dazu ausgebildet, dass der innerhalb des Aufnahmeraums 15 angeordnete oder anordenbare antennenseitige Steckverbinder 9a entlang der Längsachse 13 in Richtung der zweiten Stirnseite 12b oder weg von der zweiten Stirnseite 12d in Richtung der ersten Stirnseite 12a bewegbar ist.

Das zumindest eine Längenausgleichsmittel 30 ist vorzugsweise elastisch und/oder federnd ausgebildet. Das Längenausgleichsmittel 30 liegt im entspannten Zustand höchstens teilweise entlang seiner Umfangsfläche an der Innenwandung 14a der beweglichen Steckverbinderaufnahmehülse 12 an. Das Längenausgleichsmittel 30 kann beispielsweise die Form eines Faltenbalgs haben und besteht aus bzw. umfasst vorzugsweise Kunststoff oder Gummi oder eine gummiähnliche Masse. Im entspannten Zustand weist es die größte Erstreckung entlang der Längsachse 13 auf. Es kann allerdings zusammengedrückt werden, so dass sich seine Erstreckung entlang der Längsachse 13 verkleinert. Dies passiert dann, wenn der antennenseitige Steckverbinder 9a weiter in Richtung der zweiten Stirnseite 12b gedrückt wird. Dies ist beim Einführen des Anschlussports 6a, 6b und/oder des modulseitigen Steckverbinders 7a, 7b des Elektronik- und/oder Filtermoduls 4 der Fall. Dies bedeutet, dass der antennenseitige Steckverbinder 9a sowohl in einer Ebene, die senkrecht bzw. mit einer Komponente überwiegend senkrecht zur Längsachse 13 verläuft, gegenüber dem Rahmenträger 11 bewegbar ist, als auch entlang der Längsachse 13. Der antennenseitige Steckverbinder 9a ist daher mit drei translatorischen Freiheitsgraden (X-, Y- und Z-Richtung) gegenüber dem Rahmenträger 11 bewegbar.

Das Längenausgleichsmittel 30 ist vorzugsweise durch eine Ausnehmung 32 vollständig durchsetzt, wobei diese Ausnehmung 32 entlang der Längsachse 13 bzw. überwiegend parallel zur Längsachse 13 verläuft. In diese Ausnehmung 32 ist der antennenseitige Steckverbinder 9a und/oder ein Anschlusskabel des antennenseitigen Steckverbinders 9a einbringbar oder eingebracht. Vorzugsweise umfasst die Ausnehmung 32 entlang ihrer Erstreckung eine sich ändernde Querschnittsform. Sie kann beispielsweise trichterförmig ausgestaltet sein, um den antennenseitigen Steckverbinder 9a leichter aufnehmen zu können.

Die Figuren 6A bis 6C zeigen eine räumliche Darstellung eines weiteren Ausführungsbeispiels der beweglichen Steckverbinderaufnahmehülse 12. Die bewegliche Steckverbinderaufnahmehülse 12 umfasst zumindest einen oder zumindest zwei oder zumindest drei Aufnahmeschlitze 35, die sich über eine Teillänge oder über die gesamte Länge der beweglichen Steckverbinderaufnahmehülse 12 erstrecken und parallel oder mit einer Komponente überwiegend parallel zur Längsachse 13 verlaufen. Die Aufnahmeschlitze 35 sind dazu ausgebildet, den Anschlussport 6a, 6b des Elektronik- und/oder Filtermoduls 4 bzw. den modulseitigen Steckverbinder 7a, 7b des Elektronik- und/oder Filtermoduls 4 zu führen, wobei Vorsprünge an den Anschlussports 6a, 6b bzw. den modulseitigen Steckverbindern 7a, 7b des Elektronik- und/oder Filtermoduls 4 vorgesehen sind. Diese Vorsprünge greifen dann in die Aufnahmeschlitze 35 ein.

Vorzugsweise weist die umlaufende Gehäusewand 14 der beweglichen Steckverbinderaufnahmehülse 12 durch die Aufnahmeschlitze 35 eine Öffnung auf, die sich zumindest über eine Teillänge entlang der Längsachse 13 der umlaufenden Gehäusewand 14 erstreckt und von außerhalb der beweglichen Steckverbinderaufnahmehülse 12 aus zugänglich ist.

Vorzugsweise ist die umlaufende Gehäusewand 14 im Bereich der ersten Stirnseite 12a der beweglichen Steckverbinderaufnahmehülse 12 geschlossen. Im Bereich der zweiten Stirnseite 12b, insbesondere im Bodenbereich der zweiten Stirnseite 12b der beweglichen Steckverbinderaufnahmehülse 12 ist diese vorzugsweise ebenfalls überwiegend geschlossen.

Diese Aufnahmeschlitze 35 sind in Umfangsrichtung der umlaufenden Gehäusewand 14 versetzt zueinander angeordnet. Insbesondere sind sie mit einem gleichen Abstand versetzt zueinander angeordnet.

Die Aufnahmeschlitze 35 erstrecken sich bis zur ersten Stirnseite 12a der beweglichen Steckverbinderaufnahmehülse 12 und sind von der Einführöffnung aus zugänglich (allerdings nicht zwingend von außen über die umlaufende Gehäusewand 14) und enden in einem Abstand zur zweiten Stirnseite 2b oder verlaufen bis zur zweiten Stirnseite 2b. Die Aufnahmeschlitze 35 verbreitern sich vorzugsweise zur ersten Stirnseite 12a hin und fungieren dadurch als Zentrierhilfe bzw. Einführtrichter.

In den Figuren 8A und 8B ist ein weiteres Ausführungsbeispiel der beweglichen Steckverbinderaufnahmehülse 12 gezeigt. Anstelle von Aufnahmeschlitzen 35 umfasst die bewegliche Steckverbinderaufnahmehülse 12 Führungsstege 36, die an der Innenwandung 14a der umlaufenden Gehäusewand 14 angeordnet sind und vorzugsweise radial in den Aufnahmeraum 15 hineinragen. Dabei gibt es vorzugsweise zumindest einen oder zumindest zwei oder zumindest drei Führungsstege 36, die sich zumindest über eine Teillänge oder über die gesamte Länge der beweglichen Steckverbinderaufnahmehülse 12 erstrecken und parallel oder mit einer Komponente überwiegend parallel zur Längsachse 13 verlaufen. Die Führungsstege 36 sind ebenfalls dazu ausgebildet, den Anschlussport 6a, 6b des Elektronik- und/oder Filtermoduls 4 bzw. den modulseitigen Steckverbinder 7a, 7b des Elektronik- und/oder Filtermoduls 4 zu führen, wobei Nuten an einer Umfangswand des Anschlussports 6a, 6b bzw. an einer Umfangswand des modulseitigen Steckverbinders 7a, 7b des Elektronik- und/oder Filtermoduls 4 ausgebildet sind, in die diese Führungsstege 36 eingreifen.

Die Führungsstege 36 erstrecken sich vorzugsweise bis zur ersten Stirnseite 12a der beweglichen Steckverbinderaufnahmehülse 12 und sind von der Einführöffnung aus zugänglich und enden in einem Abstand zur zweiten Stirnseite 12b bzw. verlaufen bis zur zweiten Stirnseite 12b. Die Führungsstege 36 können dabei an einer oder mehreren Stellen unterbrochen sein. Die Führungsstege 36 verjüngen sich vorzugsweise in Richtung der ersten Stirnseite 12a. Bezüglich der Höhe, mit welcher sie in den Aufnahmeraum 15 hineinragen, können sie sich ebenfalls in Richtung der ersten Stirnseite 12a verkleinern. Die Führungsstege 36 können gleich weit voneinander beabstandet sein. In diesem Fall würde eine symmetrische Anordnung vorliegen. Sie könnten allerdings auch unterschiedlich weit voneinander beabstandet sein, so dass der modulseitige Steckverbinder 7a, 7b bzw. der Anschlussport 6a, 6b des Elektronik- und/oder Filtermoduls 4 nur in einer bestimmten Dreh- bzw. Winkellage in den Aufnahmeraum 15 einführbar ist.

Die Figuren 7A und 7B zeigen eine räumliche Darstellung eines Ausführungsbeispiels des Längenausgleichselements 30. Das Längenausgleichselement 30 weist entlang seiner Länge einen alternierenden Durchmesser auf. Figur 7A zeigt einen Blick auf die rückwärtige Stirnseite 30b, wohingegen Figur 7B einen Blick auf die frontseitige Stirnseite 30A zeigt. Die Ausnehmung 32, durch die das Längenausgleichsmittel 30 durchsetzt ist, umfasst am Austritt aus der frontseitigen Stirnseite 30a eine erste kodierte Form 40, wobei der antennenseitige Steckverbinder 9a über zumindest eine Einsetzlänge, über die er in die Ausnehmung 32 einsetzbar ist, eine dazu korrespondierende Form aufweist, so dass der antennenseitige Steckverbinder 9a nur in einer bestimmten Ausrichtung oder Winkellage in die Ausnehmung 32 des Längenausgleichsmittels 30 einsetzbar oder eingesetzt ist.

Die zweite Stirnseite 12b der beweglichen Steckverbinderaufnahmehülse 12 ist nur teilweise geöffnet, wobei die Öffnung eine zweite kodierte Form aufweist, wobei die rückwärtige Stirnseite 30b des Längenausgleichsmittels 30 vorzugsweise einen Vorsprung 41 aufweist, der eine Form umfasst, die zur zweiten kodierten Form der Öffnung korrespondiert. Dadurch kann das Längenausgleichsmittel 30 nur in einer bestimmten Ausrichtung oder Winkellage in die Öffnung der zweiten Stirnseite 12b der beweglichen Steckverbinderaufnahmehülse 12 eingesetzt werden. Dieser Sachverhalt ist mit Blick auf Figur 6A gezeigt.

Die erste kodierte Form 40 und die zweite kodierte Form können gleich oder verschieden sein. Vorzugsweise ist die zweite Form derart gewählt, dass das Längenausgleichsmittel 30 nur in genau einer Winkellage bzw. Ausrichtung in diese einsetzbar ist. Gleiches gilt auch für den antennenseitigen Steckverbinder 9a, der vorzugsweise nur in genau einer einzigen Winkellage bzw. Ausrichtung über eine Einsetzlänge in die Ausnehmung 32 des Längenausgleichsmittels 30 einsetzbar ist.

Grundsätzlich könnte das Längenausgleichsmittel 30 auch eine Nut 46 entlang der Längsachse aufweisen, wobei die Nut 46 eine derartige Abmessung aufweist, dass der Führungssteg 36 der beweglichen Steckverbinderaufnahmehülse 12 gemäß den Figuren 8A und 8B in diese eingreift. Dadurch könnte dann sichergestellt werden, dass das Längenausgleichsmittel nur in einer bestimmten Ausrichtung bzw. Winkellage in den Aufnahme 15 eingesetzt werden kann. Auf eine codierte Form kann dann verzichtet werden. Ein solches Beispiel ist in den Figuren 11A und 11B gezeigt.

In diesem Fall wäre es ebenfalls vorteilhaft, wenn der antennenseitige Steckverbinder 9a ebenfalls eine Nut 47 entlang der Längsachse umfassen würde. Dadurch wäre gewährleistet, dass auch dieser nur in einer bestimmten Ausrichtung bzw. Winkellage in den Aufnahmeraum 15 einführbar ist.

Zwischen dem antennenseitigen Steckverbinder 9a und einer Innenwandung 14a der umlaufenden Gehäusewand 14 ist vorzugsweise noch ein Spalt ausgebildet. In diesen Spalt kann beispielsweise der Anschlussport 6a, 6b des Elektronik- und/oder Filtermoduls 4 eingreifen. In diesen Spalt könnte ebenfalls eine Steckhülse 50 eingreifen, die seitlich an dem als Stecker ausgebildeten Steckverbinder 7a, 9a hervorsteht (an seiner Umfangswandung) und einen Kontaktierungsraum 51 begrenzt. Eine solche Steckhülse 50 ist beispielsweise in Figur 11B gezeigt.

Im Hinblick auf die Figuren 3B, 3C, 9, 10A und 10B wird die Spielausgleichseinrichtung 16 beschrieben. Die Spielausgleichseinrichtung 16 umfasst eine Aufhängeeinrichtung 60 und eine Befestigungseinrichtung 61. Die Aufhängeeinrichtung 60 ist vorzugsweise einteilig mit dem Rahmenträger 11 verbunden oder an diesem angeformt. Die Befestigungsvorrichtung 61 ist an der umlaufenden Gehäusewand 14 der beweglichen Steckverbinderaufnahmehülse 12 angeordnet oder angeformt. Die Befestigungsvorrichtung 61 ist vorzugsweise einteilig mit der beweglichen Steckverbinderaufnahmehülse 12 ausgebildet.

Die Aufhängeeinrichtung 60 umfasst zumindest zwei Halteabschnitte 60a, 60b, die voneinander beabstandet sind, wodurch zwischen diesen ein Freiraum 62 gebildet ist. In diesem Freiraum 62 ist die beweglichen Steckverbinderaufnahmehülse 12 angeordnet. Die Befestigungsvorrichtung 61 umfasst zumindest zwei Befestigungslaschen 61a, 61b, wobei jede Befestigungslasche 61a, 61b eine Öffnung mit einem ersten Durchmesser aufweist. Die Halteabschnitte 60a, 60b umfassen jeweils eine Haltelasche 63a, 63b, wobei die Haltelaschen 63a, 63b ebenfalls eine Öffnung mit einem zweiten Durchmesser aufweisen. Ein erstes Verbindungsmittel, insbesondere in Form einer ersten Schraubverbindung 64a, durchsetzt die Öffnung der ersten Befestigungslasche 61a und die Öffnung der ersten Haltelasche 63a und ein zweites Verbindungsmittel 64b, insbesondere in Form einer zweiten Schraubverbindung 64b, durchsetzt die Öffnung der zweiten Befestigungslasche 61b und die Öffnung der zweiten Haltelasche 63b. Ein Durchmesser des jeweiligen Verbindungsmittels 64a 64b, insbesondere in Form eines Schraubenkörper, ist kleiner als der erste Durchmesser der Befestigungslaschen 61a, 61, wodurch ein Spalt 68 gebildet ist und wodurch die Befestigungslaschen 61a, 61b mit einem Spiel an der jeweiligen Haltelasche 63a, 63b gelagert sind. Das Verbindungsmittel 64a, 64b ist dabei vorzugsweise kraftschlüssig mit der jeweiligen Haltelasche 63a, 63b verbunden.

Für den Fall, dass das Zentrum der Öffnung der ersten oder zweiten Befestigungslasche 61a, 61b deckungsgleich über bzw. zum Zentrum der Öffnung der ersten oder zweiten Haltelasche 63a, 63b angeordnet ist, befindet sich die bewegliche Steckverbinderaufnahmehülse 12 in der Ausgangslage. Von dieser Ausgangslage kann die bewegliche Steckverbinderaufnahmehülse 12 gegenüber dem Rahmenträger 11 bewegt bzw. verschoben werden. Die Bewegung erfolgt in einer Ebene (X-Y-Ebene), wobei die Ebene quer, insbesondere senkrecht oder mit einer Komponente überwiegend senkrecht zur Reflektorebene verläuft bzw. angeordnet ist.

Der Schraubenkopf weist dabei vorzugsweise einen größeren Durchmesser auf als der erste Durchmesser der Befestigungslaschen 61, 61b, so dass dieser auf den Befestigungslaschen 61a, 61b aufliegt. Mittels einer Mutter, die an den Haltelaschen 63, 63b anliegt und vom Schraubenkörper durchsetzt ist, wird die bewegliche Steckverbinderaufnahmehülse 12 über ihre Befestigungsvorrichtung 61 an der Aufhängeeinrichtung 60 des Rahmenträgers 11 beweglich gehalten. Vorzugsweise ist lediglich ein Spiel in einer Ebene möglich, die senkrecht zur Längsachse 13 steht. Grundsätzlich könnte es sich bei dem Verbindungsmittel 64 auch um eine Nietverbindung handeln.

Die Befestigungsvorrichtung 61 umfasst dabei vorzugsweise n-Befestigungslaschen 61a, 61b, die weiter vorzugsweise mit einem Winkel α versetzt zueinander angeordnet sind. Bevorzugt entspricht der Winkel α = 360°/n. Die Befestigungslaschen 61a, 61b, die auch sehr gut in Figur 3A zu erkennen sind, sind näher an der ersten Stirnseite 12a der beweglichen Steckverbinderaufnahmehülse 12 angeordnet als an der zweiten Stirnseite 12b. Sie könnten allerdings auch an näher an der zweiten Stirnseite 12b angeordnet sein als an der ersten Stirnseite 12a. Sie könnten auch ganz allgemein in der Mitte zwischen der ersten und der zweiten Stirnseite 12a, 12b angeordnet sein.

Figur 3B zeigt eine räumliche Rückansicht des erfindungsgemäßen Halte-und/oder Befestigungsrahmens 10. In dieser rückwärtigen Ansicht ist die Mutter der Schraubverbindung 64a, 64b dargestellt, die an einer rückwärtigen Stirnseite der Haltelaschen 63a, 63b anliegt.

Die Figur 10B zeigt einen Schnitt durch den erfindungsgemäßen Halte-und/oder Befestigungsrahmen 10, wobei der Schnitt insbesondere durch die Spielausgleichseinrichtung 16 geht. Gut dargestellt ist der Spalt 68 zwischen der Schraubverbindung 64b und der entsprechenden Befestigungslasche 61b. Direkt an die Befestigungslasche 61b grenzt die jeweilige Haltelasche 63b an, deren rückwärtige Stirnseite wiederum von einer Mutter bedeckt wird. Bei Einsatz einer Schraubverbindung 64b könnte der Schraubenkopf auch an der jeweiligen Haltelasche 63b anliegen, wohingegen die Mutter an der jeweiligen Befestigungslasche 61b anliegt.

Im Hinblick auf Figur 9 ist allerdings auch gezeigt, dass zwischen den Befestigungslaschen 61, 61b und den Haltelaschen 63a, 63b ergänzend oder alternativ zu dem Längenausgleichsmittel 30 noch ein erstes bzw. zweites Kompressionsmittel 65 angebracht ist. Dieses erste bzw. zweite elastische Kompressionsmittel 65 kann aus denselben Materialien bestehen wie das Längenausgleichsmittel 30. Im einfachsten Fall könnte es sich allerdings um eine Feder handeln. Dieses elastische Kompressionsmittel 65 kann zusammengedrückt werden, wodurch die bewegliche Steckverbinderaufnahmehülse 12 entlang der Längsachse 13 bewegbar ist.

Die Figuren 11A und 11B zeigen eine Explosionsdarstellung des Halte-und/oder Befestigungsrahmens 10 und des Elektronik- und/oder Filtermoduls 4, wodurch das Zusammenwirken dieser beiden Komponenten näher beschrieben wird.

Das Längenausgleichselement 30 weist, wie auch der antennenseitige Steckverbinder 9a eine Nut 46, 47 an der entsprechenden äußeren Umfangswandung auf. In diese Nuten 46, 47 greifen die Führungsstege 36 ein, die an einer Innenwandung 14a der umlaufenden Gehäusewand 14 der beweglichen Steckverbinderaufnahmehülse 12 angeordnet sind.

Dadurch entsteht ein Verdrehungsschutz des antennenseitigen Steckverbinders 9a und des Längenausgleichselements 30 gegenüber der beweglichen Steckverbinderaufnahmehülse 12. Eine Verdrehung wird dadurch vollständig unterbunden bzw. die Verdrehung, also die Verdrehmöglichkeit beträgt weniger als 2° oder weniger als 1° oder weniger als 0,5°.

Besonderes Augenmerk wird noch auf die Steckverbinder 7a, 9a gelegt. Neben dem antennenseitigen Steckverbinder 9a, wie er in Figur 11A dargestellt ist, gibt es noch den modulseitigen Steckverbinder 7a des Elektronik-und/oder Filtermoduls 4. Der antennenseitige Steckverbinder 9a ist in diesem Fall in Form eines Steckers ausgebildet, wobei der modulseitige Steckverbinder 7a des Elektronik- und/oder Filtermoduls 4 als Buchse ausgebildet ist. Dies könnte allerdings auch umgekehrt sein. Die Steckverbinder 7a, 9a umfassen in diesem Ausführungsbeispiel jeweils drei Anschlüsse 70a, 70b, 70c. Es könnten allerdings auch weniger oder mehr als drei Anschlüsse 70a, 70b, 70c sein. Diese Anschlüsse 70a, 70b, 70c sind vorzugsweise symmetrisch angeordnet. Sie könnten allerdings auch asymmetrisch angeordnet sein. Es wäre ebenfalls möglich, dass es nur einen Anschluss 70a, 70b, 70c gibt.

Zumindest einer oder mehrere der Anschlüsse 70a, 70b, 70c können einen elektrischen Leiter beinhalten, über den ein elektrischer Kontakt zwischen beiden Steckverbindern 7a, 9a hergestellt werden kann. Der elektrische Leiter kann durch einen Innenleiter gebildet sein, der vorzugsweise noch von einem Außenleiter umgeben ist. Es wäre auch möglich, dass über zumindest einen der Anschlüsse 70a, 70b, 70c eines Steckverbinders 7a, 9a eine kapazitive Kopplung zu zumindest einem Anschluss 70a, 70b, 70c eines anderen Steckverbinders 7a, 9a hergestellt wird. Das Ausbilden einer optischen Verbindung wäre ebenfalls denkbar. In diesem Fall würden die entsprechenden Anschlüsse 70a, 70b, 70c als optische Schnittstellen fungieren.

Grundsätzlich können Anschlüsse 70a, 70b, 70c der Steckverbinder 7a, 9a alle vom gleichen Typ sein oder unterschiedliche Typen umfassen. Beispielsweise kann ein erster Anschluss 70a beider Steckverbinder 7a, 9a ein koaxialer Anschluss sein, wohingegen ein zweiter Anschluss 70b beider Steckverbinder 7a, 9a eine optische Schnittstelle umfasst, wohingegen ein dritter Anschluss 70c beider Steckverbinder 7a, 9a eine kapazitive Kopplung bereitstellt.

Im Zentrum des Steckverbinders 7a, 9a befindet sich eine Zentriereinrichtung 80. Die Zentriereinrichtung 80 umfasst entweder eine Zentrieröffnung 80a oder einen Zentrierstift 80b. Sobald eine Steckverbindung durch die beiden Steckverbinder 7a, 9a hergestellt werden soll, kommt zuerst die Zentrieröffnung 80a mit dem Zentrierstift 80b in Kontakt. Dadurch werden die beiden Steckverbinder 7a, 9a genau zueinander ausgerichtet, so dass die Anschlüsse 70a, 70b, 70c direkt aufeinander zu stehen, also koaxial zueinander ausgerichtet sind. Vorzugsweise verjüngt sich der Zentrierstift 80b an dem Ende, welches zuerst mit der Zentrieröffnung 80a in Eingriff gelangt. Dagegen vergrößert sich vorzugsweise der Durchmesser der Zentrieröffnung 80a im Bereich der Einführöffnung für den Zentrierstift 80b.

In dem Ausführungsbeispiel aus Figur 11B umfasst der antennenseitige Steckverbinder 9a den Zentrierstift 80b, wohingegen der modulseitige Steckverbinder 7a des Elektronik- und/oder Filtermoduls 4 die Zentrieröffnung 80a umfasst. Es könnte allerdings genauso gut umgekehrt sein.

Bei den Anschlüssen 70a, 70b, 70c kann es sich um eine elektrische Verbindung handeln. Es kann sich allerdings auch um eine optische Verbindung handeln.

Dargestellt ist ebenfalls, dass eine Steckhülse 50 über die Anschlüsse 70a, 70b, 70c hervorsteht bzw. sich gleich weit wie die Anschlüsse 70a, 70b, 70c erstrecken. Insbesondere liegt eine solche Steckhülse 50 bei demjenigen Steckverbinder 7a, 9a vor, der als Stecker ausgebildet ist. Diese Steckhülse 50 umgrenzt einen Kontaktierungsraum 51, in welchem die Anschlüsse 70a, 70b, 70c in Form von Steckern ausgebildet sind. Die Innenwandung 50a dieser Steckhülse 50 umfasst einen Vorsprung 52, der auch als Feder bezeichnet werden kann und in eine Nut 53 eingreift, die an demjenigen Steckverbinder 7a, 9a ausgebildet ist, der die Buchse darstellt.

In dem Ausführungsbeispiel der Figuren 11A und 11B ist die Nut 53 an dem antennenseitigen Steckverbinder 9a ausgebildet, wohingegen der Vorsprung 52, der auch als Feder bezeichnet wird, an dem modulseitigen Steckverbinder 7a des Elektronik- und/oder Filtermoduls 4 ausgebildet ist. Der Vorsprung 52 greift vorzugsweise in die dazu korrespondierende Nut 53 ein bevor über die Anschlüsse 70a, 70b, 70c der beiden Steckverbinder 7a, 9a die Steckverbindung hergestellt wird.

Es wird nochmals betont, dass der Halte- und/oder Befestigungsrahmen 10 zusammen mit der (un-) beweglichen Steckverbinderaufnahmehülse 12, 20 auch derart ausgebildet sein, dass der Halte- und/oder Befestigungsrahmen 10 an oder in dem Elektronik- und/oder Filtermodul 4 angeordnet bzw. ausgebildet ist. In diesem Fall beinhaltet die (un-) bewegliche Steckverbinderaufnahmehülse 12, 20 den Anschlussport 6a, 6b und/oder den modulseitigen Steckverbinder 7a, 7b und kann den antennenseitigen Steckverbinder 9a, 9b aufnehmen.

Bei dem Elektronik- und/oder Filtermodul 4 handelt es sich allgemein um ein Anbaumodul mit aktiven und/oder passiven Komponenten.

Die bewegliche Steckverbinderaufnahmehülse 12, 20 ist vorzugsweise teilweise oder vollständig außerhalb eines weiteren Aufnahmeraums (Z.B. einer weiteren Hülse) angeordnet.

Die bewegliche Steckverbinderaufnahmehülse 12, 20 ist vorzugsweise ausschließlich im Bereich ihrer ersten Stirnseite 12a ihrer umlaufenden Gehäusewand 14 an dem Rahmenträger 11 befestigt. Die Befestigung findet daher näher an der ersten Stirnseite 12a statt, an welcher die Einführöffnung angeordnet ist, als an ihrer zweiten Stirnseite 12b (Hülsen-Bodenseite). Insbesondere findet die Befestigung in der ersten Hälfe oder in dem ersten Drittel oder Viertel oder Fünftel der Länge der Steckverbinderaufnahmehülse 12, 20 beginnend ab ihrer ersten Stirnseite 12a statt. Die zweite Stirnseite 12b ist insbesondere frei von einer Befestigungseinrichtung bzw. einer Spielausgleichseinrichtung 16.

Eine Bewegung der Steckverbinderaufnahmehülse 12, 20 führt gleichzeitig zu einer Bewegung des antennenseitigen Steckverbinders 9a oder des Anschlussports 6a und/oder des modulseitigen Steckverbinders 7a des Elektronik-und/oder Filtermoduls 4, die innerhalb des Aufnahmeraums 15 der Steckverbinderaufnahmehülse 12, 20 angeordnet sind.

Die Steckverbinderaufnahmehülse 12, 20 hat entlang ihrer Längsachse einen vorzugsweise konstanten Innendurchmesser. Die zumindest abschnittsweise umlaufende Gehäusewand 14 verläuft vorzugsweise parallel zur Längsachse 13 durch die Steckverbinderaufnahmehülse 12, 20 (neigungsfrei) und hat vorzugsweise einen konstanten Durchmesser.

## Patentansprüche

1. Halte- und/oder Befestigungsrahmen (10), der an oder in einer Mobilfunkantenne (1) und/oder an einem Elektronik- und/oder Filtermodul (4) ausgebildet oder daran befestigbar ist, mit den folgenden Merkmalen:
- mit einem Rahmenträger (11);
- mit zumindest einer beweglichen Steckverbinderaufnahmehülse (12), die eine um eine Längsachse (13) der beweglichen Steckverbinderaufnahmehülse (12) zumindest abschnittsweise umlaufende Gehäusewand (14) umfasst und zwei gegenüberliegende Stirnseiten (12a, 12b) aufweist, wobei die erste Stirnseite (12a) eine Hülsen-Einführöffnung und die gegenüberliegende zweite Stirnseite (12b) die Hülsen-Bodenseite ist;
- die zumindest abschnittsweise umlaufende Gehäusewand (14) umgibt einen Aufnahmeraum (15)
a) in dem ein antennenseitiger Steckverbinder (9a) angeordnet oder anordenbar ist, wobei der Aufnahmeraum (15) zur Aufnahme eines Anschlussports (6a) und/oder modulseitigen Steckverbinders (7a) eines Elektronik- und/oder Filtermoduls (4) dient; oder
b) in dem ein Anschlussport (6a) und/oder ein modulseitiger Steckverbinder (7a) eines Elektronik- und/oder Filtermoduls (4) angeordnet oder anordenbar ist, wobei der Aufnahmeraum (15) zur Aufnahme eines antennenseitigen Steckverbinders (9a) dient;
- mit einer Spielausgleichseinrichtung (16), wobei die bewegliche Steckverbinderaufnahmehülse (12) mittels der Spielausgleichseinrichtung (16) unter Zulassung eines Spiels mit dem Rahmenträger (11) direkt oder mittelbar verbunden ist, wodurch die bewegliche Steckverbinderaufnahmehülse (12) in zumindest einer Richtung quer zur Längsachse (13) gegenüber dem Rahmenträger (11) bewegbar ist;
**gekennzeichnet durch** die folgenden Merkmale:
- die Spielausgleichseinrichtung (16) umfasst eine Aufhängeeinrichtung (60) und eine Befestigungsvorrichtung (61);
- die Aufhängeeinrichtung (60) ist vorzugsweise einteilig mit dem Rahmenträger (11) verbunden oder an diesem angeformt;
- die Befestigungsvorrichtung (61) ist an der umlaufenden Gehäusewand (14) der beweglichen Steckverbinderaufnahmehülse (12) angeordnet oder angeformt;
- die Aufhängeeinrichtung (60) umfasst zumindest zwei Halteabschnitte (60a, 60b), die voneinander beabstandet sind, wodurch zwischen diesen ein Freiraum (62) gebildet ist;
- in dem Freiraum (62) ist die bewegliche Steckverbinderaufnahmehülse (12) angeordnet;
- die Halteabschnitte (60a, 60b) umfassen jeweils eine Haltelasche (63a, 63b); und
- die Befestigungsvorrichtung (61) umfasst zumindest zwei Befestigungslaschen (61a, 61b), wobei jede Befestigungslasche (61a, 61b) an einer Haltelasche (63a, 63b) unter Zulassung des Spiels gelagert ist.

2. Halte- und/oder Befestigungsrahmen (10) nach Anspruch 1, **gekennzeichnet durch** das folgende Merkmal:
- die bewegliche Steckverbinderaufnahmehülse (12) weist zumindest einen sich in Richtung der Längsachse (13) zur ersten Stirnseite (12a) hin verlaufenden Abschnitt (25) auf, in welchem sich der Außendurchmesser und/oder Innendurchmesser der beweglichen Steckverbinderaufnahmehülse (12) vergrößert.

3. Halte- und/oder Befestigungsrahmen (10) nach einem der vorherigen Ansprüche, **gekennzeichnet durch** die folgenden Merkmale:
- die bewegliche Steckverbinderaufnahmehülse (12) umfasst zumindest einen oder zumindest zwei oder zumindest drei Aufnahmeschlitze (35), die sich zumindest über eine Teillänge der beweglichen Steckverbinderaufnahmehülse (12) erstrecken und parallel oder mit einer Komponente überwiegend parallel zur Längsachse (13) verlaufen;
- die Aufnahmeschlitze (35) sind dazu ausgebildet, den Anschlussport (6a) und/oder den modulseitigen Steckverbinder (7a) des Elektronik- und/oder Filtermoduls (4) zu führen, wobei Vorsprünge an einer Umfangswand des Anschlussports (6a) und/oder des modulseitigen Steckverbinders (7a) des Elektronik- und/oder Filtermoduls (4) in diese Aufnahmeschlitze (35) eingreifen oder eingreifen können;
und/oder
die Aufnahmeschlitze (35) sind dazu ausgebildet, den antennenseitigen Steckverbinder (9a) und/oder ein Längenausgleichsmittel (30) zu führen, wobei Vorsprünge an einer Umfangswand des antennenseitigen Steckverbinders (9a) und/oder des Längenausgleichsmittels (30) in diese Aufnahmeschlitze (35) eingreifen oder eingreifen können.

4. Halte- und/oder Befestigungsrahmen (10) nach einem der Ansprüche 1 bis 2, **gekennzeichnet durch** die folgenden Merkmale:
- die bewegliche Steckverbinderaufnahmehülse (12) umfasst zumindest einen oder zumindest zwei oder zumindest drei Führungsstege (36), die an einer Innenwandung (14a) der umlaufenden Gehäusewand (14) angeordnet sind und vorzugsweise radial in den Aufnahmeraum (15) hineinragen und die sich zumindest über eine Teillänge der beweglichen Steckverbinderaufnahmehülse (12) erstrecken und parallel oder mit einer Komponente überwiegend parallel zur Längsachse (13) verlaufen;
- die Führungsstege (36) sind dazu ausgebildet, den Anschlussport (6a) und/oder den modulseitigen Steckverbinder (7a) des Elektronik- und/oder Filtermoduls (4) zu führen, wobei die Führungsstege (36) in Nuten (48) an einer Umfangswand des Anschlussports (6a) und/oder des modulseitigen Steckverbinders (7a) des Elektronik- und/oder Filtermoduls (4) eingreifen oder eingreifen können;
und/oder
die Führungsstege (36) sind dazu ausgebildet, den antennenseitigen Steckverbinder (9a) und/oder ein Längenausgleichsmittel (30) zu führen, wobei die Führungsstege (36) in Nuten (46, 47) an einer Umfangswand des antennenseitigen Steckverbinders (9a) und/oder des Längenausgleichsmittels (30) eingreifen oder eingreifen können.

5. Halte- und/oder Befestigungsrahmen (10) nach Anspruch 4, **gekennzeichnet durch** die folgenden Merkmale:
- die Führungsstege (36) erstrecken sich bis zur ersten Stirnseite (12a) der beweglichen Steckverbinderaufnahmehülse (12) und sind von der Einführöffnung aus zugänglich und enden in einem Abstand zur zweiten Stirnseite (12b) oder erstrecken sich bis zur zweiten Stirnseite (12b); und/oder
- die Führungsstege (36) verjüngen sich zur ersten Stirnseite (12a) hin und fungieren als Zentrierhilfe.

6. Halte- und/oder Befestigungsrahmen (10) nach einem der vorherigen Ansprüche, **gekennzeichnet durch** das folgende Merkmal:
- mit zumindest einem Längenausgleichsmittel (30), das eine frontseitige Stirnseite (30a) und eine rückwärtige Stirnseite (30b) umfasst, wobei das zumindest eine Längenausgleichsmittel (30) innerhalb des Aufnahmeraums (15) der beweglichen Steckverbinderaufnahmehülse (12) an deren zweiter Stirnseite (12b) angeordnet und dazu ausgebildet ist, dass der innerhalb des Aufnahmeraums (15) angeordnete oder anordenbare antennenseitige oder modulseitige Steckverbinder (9a, 7a) entlang der Längsachse (13) in Richtung der zweiten Stirnseite (12b) oder Weg von der zweiten Stirnseite (12b) bewegbar ist.

7. Halte- und/oder Befestigungsrahmen (10) nach einem der vorherigen Ansprüche, **gekennzeichnet durch** die folgenden Merkmale:
- mit zumindest einer weiteren beweglichen Steckverbinderaufnahmehülse;
- die beweglichen Steckverbinderaufnahmehülsen (12) sind in Draufsicht auf die Einführöffnungen:
a) seitlich versetzt zueinander angeordnet; oder
b) seitlich versetzt zueinander und hintereinander versetzt zueinander angeordnet.

8. Halte- und/oder Befestigungsrahmen (10) nach einem der vorherigen Ansprüche, **gekennzeichnet durch** die folgenden Merkmale:
- mit einer unbeweglichen Steckverbinderaufnahmehülse (20);
- die unbewegliche Steckverbinderaufnahmehülse (20) ist fest und spielfrei mit dem Rahmenträger (11) verbunden;
- die unbewegliche Steckverbinderaufnahmehülse (20) umfasst zwei gegenüberliegende Stirnseiten (20a, 20b), wobei eine erste Stirnseite (20a) die Hülsen-Einführöffnung und die gegenüberliegende zweite Stirnseite (20b) die Hülsen-Bodenseite der unbeweglichen Steckverbinderaufnahmehülse (20) ist;
- eine abschnittsweise umlaufende Gehäusewand (21) der unbeweglichen Steckverbinderaufnahmehülse (20) umgibt einen Aufnahmeraum (22), wobei in dem Aufnahmeraum (22)
a) ein weiterer antennenseitiger Steckverbinder (9b) angeordnet oder anordenbar ist und der Aufnahmeraum (22) zur Aufnahme eines weiteren Anschlussports (6b) und/oder weiteren modulseitigen Steckverbinders (7b) des Elektronik- und/oder Filtermoduls (4) dient; oder
b) ein weiterer Anschlussport (6b) und/oder ein weiterer modulseitiger Steckverbinder (7b) des Elektronik- und/oder Filtermoduls (4) angeordnet oder anordenbar ist und der Aufnahmeraum (22) zur Aufnahme eines weiteren antennenseitigen Steckverbinders (9b) dient;
- die Hülsen-Einführöffnung der unbeweglichen Steckverbinderaufnahmehülse (20) dient zur Aufnahme
a) eines weiteren Anschlussports (6b) und/oder eines weiteren modulseitigen Steckverbinders (7b) des Elektronik- und/oder Filtermoduls (4); oder
b) eines weiteren antennenseitigen Steckverbinders (9b);
- die unbewegliche Steckverbinderaufnahmehülse (20) und die zumindest eine bewegliche Steckverbinderaufnahmehülse (12) sind in Draufsicht auf die Einführöffnungen:
a) seitlich versetzt zueinander angeordnet; oder
b) seitlich versetzt zueinander und hintereinander versetzt zueinander angeordnet.

9. Halte- und/oder Befestigungsrahmen (10) nach einem der vorherigen Ansprüche, **gekennzeichnet durch** die folgenden Merkmale:
- in dem Aufnahmeraum (15) der beweglichen Steckverbinderaufnahmehülsen (12) ist der antennenseitige Steckverbinder (9a) oder der modulseitige Steckverbinder (7a) angeordnet;
- der antennenseitige Steckverbinder (9a) oder der modulseitiger Steckverbinder (7a) umfasst zumindest einen oder zumindest zwei oder zumindest drei Anschlüsse (70a, 70b, 70c), wobei der zumindest eine Anschluss (70a, 70b, 70c) oder die Anschlüsse (70a, 70b, 70c) als:
a) koaxiale Anschlüsse (70a, 70b, 70c) mit einem Innenleiter und einem Außenleiter; und/oder
b) Stiftkontakte oder Zungenkontakte oder Buchsenkontakte; und/oder
c) optische Schnittstelen; und/oder
d) kapazitive Kopplungen ausgebildet sind;
- der antennenseitige Steckverbinder (9a) oder der modulseitiger Steckverbinder (7a) umfasst die Form einer Buchse oder eines Steckers
- der antennenseitige Steckverbinder (9a) oder der modulseitiger Steckverbinder (7a)umfasst eine Zentriereinrichtung (80), die insbesondere im Zentrum des antennenseitigen Steckverbindern (9a) oder des modulseitigen Steckverbinders (7a)angeordnet ist;
- die Zentriereinrichtung (80) hat die Form einer Zentrieröffnung (80a) oder eines Zentrierstifts (80b) und ist dazu ausgebildet in eine dazu korrespondierende Zentriereinrichtung (80) im modulseitigen Steckverbinder (7a) oder im antennenseitigen Steckverbinder (9a) einzugreifen, die die dazu korrespondierende Form des Zentrierstifts (80b) oder der Zentrieröffnung (80a) hat, wobei beide Zentriereinrichtungen (80) bereits dann in Eingriff miteinander stehen oder gelangen, bevor die Steckverbindung zwischen dem antennenseitigen Steckverbinder (9a) und dem modulseitigen Steckverbinder (7a) in Eingriff gebracht sind.

10. Halte- und/oder Befestigungsrahmen (10) nach Anspruch 9, **gekennzeichnet durch** das folgende Merkmal:
- der antennenseitige Steckverbinder (9a) oder der modulseitiger Steckverbinder (7a) umfasst einen Vorsprung (52) oder eine Nut (53), wobei der Vorsprung oder die Nut in Eingriff mit einer Nut (53) oder einem Vorsprung (52) bringbar sind, die an dem modulseitigen Steckverbinder (7a) oder dem antennenseitigen Steckverbinder (9a) ausgebildet sind.

11. Halte- und/oder Befestigungsrahmen (10) nach Anspruch 10, **gekennzeichnet durch** die folgenden Merkmale:
- der antennenseitige Steckverbinder (9a) oder der modulseitiger Steckverbinder (7a) umfasst eine Steckhülse (50), die die Anschlüsse (70a, 70b, 70c) in Längsrichtung überragt;
- der Vorsprung (52) ist an einer Innenwandung (50a) dieser Steckhülse (50) gebildet.

12. Mobilfunkantenne (1) zur Befestigung an einem mast- oder wandförmigen Träger mit zumindest einem oder mehreren Halte- und/oder Befestigungsrahmen (10), der oder die gemäß einem der vorherigen Ansprüche aufgebaut sind und mit einem oder mehreren Elektronik- und/oder Filtermodulen (4) **gekennzeichnet durch**, die den folgenden Merkmalen:
- zumindest ein Antennengehäuse (2) mit einer Gehäusevorderseite (2a), einer Gehäuserückseite (2b) und einer ersten und einer dazu gegenüberliegenden zweiten seitlichen Gehäuseseite (2c, 2d), die zusammen eine umlaufende Gehäusewand bilden, wobei sich das Antennengehäuse (2) entlang einer Gehäuselängsachse (3) erstreckt;
- in dem Antennengehäuse (2) sind mehrere Strahler oder Strahlerpaare vor zumindest einem Reflektor beabstandet angeordnet;
- zumindest ein oder mehrere Halte- und/oder Befestigungsrahmen (10) sind an dem Antennengehäuse (2) oder an dem einen oder den mehreren Elektronik- und/oder Filtermodulen (4) montiert;
- in dem Aufnahmeraum (15) der zumindest einen beweglichen Steckverbinderaufnahmehülse (12) ist ein antennenseitiger Steckverbinder (9a) oder ein modulseitiger Steckverbinder (7a) angeordnet.

13. Mobilfunkantenne (1) nach Anspruch 8 und Anspruch 12, **gekennzeichnet durch** das folgende Merkmal:
- in dem Aufnahmeraum (22) der unbeweglichen Steckverbinderaufnahmehülse (20) ist ein weiterer antennenseitiger Steckverbinder (9b) oder ein weiterer modulseitiger Steckverbinder (7b) angeordnet.

14. Mobilfunkantenne (1) nach Anspruch 12 oder 13, **gekennzeichnet durch** das folgende Merkmal:
- das zumindest eine oder die zumindest zwei Elektronik- und/oder Filtermodule (4) umfassen:
a) zumindest einen ersten Anschlussport (6a) mit einem modulseitigen ersten Steckverbinder (7a), der innerhalb des und/oder an dem ersten Anschlussports (6a) angeordnet ist; oder
b) zumindest einen ersten und zumindest einen zweiten Anschlussport (6a, 6b), wobei in und/oder an zumindest beiden Anschlussports (6a, 6b) jeweils ein modulseitiger Steckverbinder (7a, 7b) angeordnet ist;
- das zumindest eine Elektronik- und/oder Filtermodul (4) oder die zumindest zwei Elektronik- und/oder Filtermodule (4) sind jeweils an einem oder an einem gemeinsamen Halte- und/oder Befestigungsrahmen (10) und darüber an der Gehäuserückseite (2b) und/oder an der ersten oder zweiten seitlichen Gehäuseseite (2c, 2d) außerhalb des Antennengehäuses (2) an diesem befestigt oder montiert;
- der zumindest eine Anschlussport (6a) und/oder der modulseitige Steckverbinder (7a) tauchen in den Aufnahmeraum (15) der beweglichen Steckverbinderaufnahmehülse (12) ein; oder
der zumindest eine Anschlussport (6a) und/oder der modulseitige Steckverbinder (7a) tauchen in den Aufnahmeraum (15) der beweglichen Steckverbinderaufnahmehülse (12) ein und der zumindest eine weitere Anschlussport (6b) und/oder der weitere modulseitige Steckverbinder (7b) tauchen in den Aufnahmeraum (22) der unbeweglichen Steckverbinderaufnahmehülse (20) ein;
- eine erste Steckverbindung ist gebildet durch den modulseitigen Steckverbinder (7a) und den antennenseitigen Steckverbinder (9a) in dem Aufnahmeraum (15) der beweglichen Steckverbinderaufnahmehülse (12); oder eine erste Steckverbindung ist gebildet durch den modulseitigen Steckverbinder (7a) und den antennenseitigen Steckverbinder (9a) in dem Aufnahmeraum (15) der beweglichen Steckverbinderaufnahmehülse (12) und eine zweite Steckverbindung ist gebildet durch den weiteren modulseitigen Steckverbinder (7b) und den weiteren antennenseitigen Steckverbinder (9b) in dem Aufnahmeraum (22) der unbeweglichen Steckverbinderaufnahmehülse (20).

15. Mobilfunkantenne (1) nach einem der Ansprüche 12 bis 14, **gekennzeichnet durch** das folgende Merkmal:
- die Steckverbinderaufnahmehülse (12, 20) ist ausschließlich außerhalb des Antennengehäuses (2) angeordnet.

## Claims

1. A retaining and/or fastening frame (10), which is formed on or in a mobile-communications antenna (1) and/or on an electronic and/or filter module (4) or can be fastened thereto, and having the following features:
- having a frame carrier (11);
- having at least one movable plug connector receiving sleeve (12), which comprises a housing wall (14) encircling a longitudinal axis (13) of the movable plug connector receiving sleeve (12) at least in part, and has two end faces (12a, 12b) located opposite one another, wherein the first end face (12a) is a sleeve insertion opening and the opposite second end face (12b) is the sleeve bottom side;
- the encircling housing wall (14) surrounding an accommodating space (15) at least in part
a) in which an antenna-side plug connector (9a) is or can be arranged, wherein the accommodating space (15) is used to accommodate a connection port (6a) and/or a module-side plug connector (7a) of an electronic and/or filter module (4); or
b) in which a connection port (6a) and/or a module-side plug connector (7a) of an electronic and/or filter module (4) is or can be arranged, wherein the accommodating space (15) is used to accommodate an antenna-side plug connector (9a);
- having a play compensation device (16), wherein the movable plug connector receiving sleeve (12) is connected directly or indirectly to the frame carrier (11) by means of the play compensation device (16) and permitting some play, wherein the movable plug connector receiving sleeve (12) is movable at least in a direction transverse to the longitudinal axis (13) relative to the frame carrier (11);
**characterized by** the following features:
- the play compensation device (16) comprises a suspension device (60) and a fastening device (61) ;
- the suspension device (60) is preferably connected to the frame carrier (11) in one piece or moulded to it;
- the fastening device (61) is arranged on or moulded to the encircling housing wall (14) of the movable plug connector receiving sleeve (12);
- the suspension device (60) comprises at least two retaining portions (60a, 60b) which are spaced apart from each other, thereby creating a space (62) ;
- the movable plug connector receiving sleeve (12) is arranged in the space (62);
- the retaining portions (60a, 60b) each comprise a retaining clip (63a, 63b); and
- the fastening device (61) comprises at least two fastening clips (61a, 61b), wherein each fastening clip (61a, 61b) is mounted on a retaining clip (63a, 63b) and permits the play.

2. The retaining and/or fastening frame (10) according to Claim 1, **characterized by** the following feature:
- the movable plug connector receiving sleeve (12) comprises at least one portion (25) that runs in the direction of the longitudinal axis (13) to the first end face (12a), in which the outer diameter and/or the inner diameter of the movable plug connector receiving sleeve (12) increases.

3. The retaining and/or fastening frame (10) according to any one of the previous claims, **characterized by** the following features:
- the movable plug connector receiving sleeve (12) comprises at least one or at least two or at least three receiving slots (35), which extend at least across part of the length of the movable plug connector receiving sleeve (12) and run parallel or, with one component, predominantly parallel to the longitudinal axis (13);
- the receiving slots (35) are formed to guide the connection port (6a) and/or the module-side plug connector (7a) of the electronic and/or filter module (4), wherein protrusions at a peripheral wall of the connection port (6a) and/or of the module-side plug connector (7a) of the electronic and/or filter module (4) engage or can engage in said receiving slots (35);
and/or
the receiving slots (35) are formed to guide the antenna-side plug connector (9a) and/or a length compensator (30), wherein protrusions at a peripheral wall of the antenna-side plug connector (9a) and/or of the length compensator (30) engage or can engage in said receiving slots (35).

4. The retaining and/or fastening frame (10) according to either of Claims 1 or 2, **characterized by** the following features:
- the movable plug connector receiving sleeve (12) comprises at least one or at least two or at least three guiding ridges (36), which are arranged on an inner wall (14a) of the encircling housing wall (14) and preferably protrude radially into the accommodating space (15) and which extend at least across part of the length of the movable plug connector receiving sleeve (12) and run parallel or, with one component, predominantly parallel to the longitudinal axis (13);
- the guiding ridges (36) are formed to guide the connection port (6a) and/or the module-side plug connector (7a) of the electronic and/or filter module (4), wherein the guiding ridges (36) engage or can engage in grooves (48) on a peripheral wall of the connection port (6a) and/or the module-side plug connector (7a) of the electronic and/or filter module (4);
and/or
the guiding ridges (36) are formed to guide the antenna-side plug connector (9a) and/or a length compensator (30), wherein the guiding ridges (36) engage or can engage in grooves (46, 47) on a peripheral wall of the antenna-side plug connector (9a) and/or of the length compensator (30).

5. The retaining and/or fastening frame (10) according to Claim 4, **characterized by** the following features:
- the guiding ridges (36) extend to the first end face (12a) of the movable plug connector receiving sleeve (12) and are accessible from the insertion opening and end at a distance from the second end face (12b) or extend to the second end face (12b); and/or
- the guiding ridges (36) taper toward the first end face (12a) and act as a centring aid.

6. The retaining and/or fastening frame (10) according to any one of the previous claims, **characterized by** the following feature:
- having at least one length compensator (30) comprising a front end face (30a) and a rear end face (30b), wherein the at least one length compensator (30) is arranged in the accommodating space (15) of the movable plug connector receiving sleeve (12) at its second end face (12b) and is formed so that the antenna-side or module-side plug connector (9a, 7a) that is or can be arranged in the accommodating space (15) is movable along the longitudinal axis (13) in the direction of the second end face (12b) or away from the second end face (12b).

7. The retaining and/or fastening frame (10) according to any one of the previous claims, **characterized by** the following features:
- having at least one further movable plug connector receiving sleeve;
- the movable plug connector sleeves (12) are, when viewing the insertion openings from above:
a) arranged so that they are laterally offset against each other; or
b) arranged so that they are laterally and consecutively offset against each other.

8. The retaining and/or fastening frame (10) according to any one of the previous claims, **characterized by** the following features:
- having an immovable plug connector receiving sleeve (20);
- the immovable plug connector sleeve (20) being connected to the frame carrier (11) in a fixed manner without play;
- the immovable plug connector receiving sleeve (20) comprising two opposite end faces (20a, 20b), wherein a first end face (20a) is the sleeve insertion opening and the opposite second end face (20b) is the sleeve bottom side of the immovable plug connector receiving sleeve (20);
- a partially encircling housing wall (21) of the immovable plug connector receiving sleeve (20) surrounding an accommodating space (22), wherein in the accommodating space (22)
a) a further antenna-side plug connector (9b) is or can be arranged and the accommodating space (22) is used to accommodate a further connection port (6b) and/or further module-side plug connector (7b) of the electronic and/or filter module (4); or
b) a further connection port (6b) and/or a further module-side plug connector (7b) of the electronic and/or filter module (4) is or can be arranged and the accommodating space (22) is used to accommodate a further antenna-side plug connector (9b);
- the sleeve insertion opening of the immovable plug connector receiving sleeve (20) is used to receive
a) a further connection port (6b) and/or a further module-side plug connector (7b) of the electronic and/or filter module (4); or
b) a further antenna-side plug connector (9b);
- the immovable plug connector receiving sleeve (20) and the at least one movable plug connector receiving sleeve (12) are, when viewing the insertion openings from above:
a) arranged so that they are laterally offset against each other; or
b) arranged so that they are laterally and consecutively offset against each other.

9. The retaining and/or fastening frame (10) according to any one of the previous claims, **characterized by** the following features:
- the antenna-side plug connector (9a) or the module-side plug connector (7a) are arranged in the accommodating space (15) of the movable plug connector receiving sleeve (12);
- the antenna-side plug connector (9a) or the module-side plug connector (7a) comprises at least one or at least two or at least three connections (70a, 70b, 70c), wherein the at least one connection (70a, 70b, 70c) or the connections (70a, 70b, 70c) are formed as:
a) coaxial connections (70a, 70b, 70c) having an inner conductor and an outer conductor; and/or
b) pin contacts or tongue contacts or female connector contacts; and/or
c) optical interfaces; and/or
d) capacitive couplings;
- the antenna-side plug connector (9a) or the module-side plug connector (7a) comprises the shape of a female connector or a plug;
- the antenna-side plug connector (9a) or the module-side plug connector (7a) comprises a centring device (80) which is arranged in particular in the centre of the antenna-side plug connector (9a) or the module-side plug connector (7a) ;
- the centring device (80) has the shape of a centring opening (80a) or a centring pin (80b) and is formed to engage in a corresponding centring device (80) in the module-side plug connector (7a) or in the antenna-side plug connector (9a) that has the corresponding shape of the centring pin (80b) or the centring opening (80a), wherein both centring devices (80) are already in or enter into engagement before the plug connection engages with the antenna-side plug connector (9a) and the module-side plug connector (7a).

10. The retaining and/or fastening frame (10) according to Claim 9, **characterized by** the following feature:
- the antenna-side plug connector (9a) or the module-side plug connector (7a) comprises a protrusion (52) or a groove (53), wherein the protrusion or the groove can engage with a groove (53) or a protrusion (52) which are formed on the module-side plug connector (7a) or the antenna-side plug connector (9a).

11. The retaining and/or fastening frame (10) according to Claim 10, **characterized by** the following features:
- the antenna-side plug connector (9a) or the module-side plug connector (7a) comprises a push-in sleeve (50) that protrudes beyond the connections (70a, 70b, 70c) in the longitudinal direction; and
- the protrusion (52) is formed on an inner wall (50a) of this push-in sleeve (50).

12. A mobile-communications antenna (1) for fastening to a mast- or wall-shaped carrier having at least one or more retaining and/or fastening frames (10) designed according to any one of the previous claims, and having one or more electronic and/or filter modules (4), **characterized by** the following features:
- at least one antenna housing (2) having a housing front side (2a), a housing rear side (2b), and a first and a second lateral housing side (2c, 2d) arranged opposite each other, which together form a surrounding housing wall, wherein the antenna housing (2) extends along a housing longitudinal axis (3);
- a plurality of emitters or emitter pairs which are arranged in the antenna housing (2) a distance apart in front of at least one reflector;
- at least one or more retaining and/or fastening frames (10) are mounted on the antenna housing (2) or on the one or more electronic and/or filter modules (4);
- an antenna-side plug connector (9a) or a module-side plug connector (7a) is arranged in the accommodating space (15) of the at least one movable plug connector receiving sleeve (12).

13. The mobile-communications antenna (1) according to Claim 8 and Claim 12, **characterized by** the following feature:
- a further antenna-side plug connector (9b) or a further module-side plug connector (7b) is arranged in the accommodating space (22) of the immovable plug connector receiving sleeve (20).

14. The mobile-communications antenna (1) according to Claim 12 or 13, **characterized by** the following features:
- the at least one or the at least two electronic and/or filter modules (4) comprise:
a) at least one first connection port (6a) having a module-side first plug connector (7a) arranged within and/or on the first connection port (6a); or
b) at least one first and at least one second connection port (6a, 6b), wherein a module-side plug connector (7a, 7b) is arranged in and/or on at least both connection ports (6a, 6b) ;
- the at least one electronic and/or filter module (4) or the at least two electronic and/or filter modules (4) are each fastened to or mounted on a common retaining and/or fastening frame (10) and accordingly on the housing rear side (2b) and/or on the first or second lateral housing side (2c, 2d) outside the antenna housing (2);
- the at least one connection port (6a) and/or the module-side plug connector (7a) project into the accommodation space (15) of the movable plug connector receiving sleeve (12); or
- the at least one connection port (6a) and/or the module-side plug connector (7a) project into the accommodating space (15) of the movable plug connector receiving sleeve (12), and the at least one further connection port (6b) and/or the further module-side plug connector (7b) project into the accommodating space (22) of the immovable plug connector receiving sleeve (20);
- a first plug connection is formed by the module-side plug connector (7a) and the antenna-side plug connector (9a) in the accommodating space (15) of the movable plug connector receiving sleeve (12); or
- a first plug connection is formed by the module-side plug connector (7a) and the antenna-side plug connector (9a) in the accommodating space (15) of the movable plug connector receiving sleeve (12), and a second plug connection is formed by the further module-side plug connector (7b) and the further antenna-side plug connector (9b) in the accommodating space (22) of the immovable plug connector sleeve (20).

15. The mobile-communications antenna (1) according to any one of claims 12 to 14, **characterized by** the following feature:
- the plug connector receiving sleeve (12, 20) is arranged exclusively outside the antenna housing (2) .

## Revendications

1. Cadre de maintien et/ou de fixation (10), qui est configuré ou peut être fixé à ou dans une antenne de station radio mobile (1) et/ou sur un module électronique et/ou de filtrage (4) ou pouvant être fixé sur celui-ci, avec les caractéristiques suivantes :
- comportant un support de cadre (11) ;
- comportant au moins un manchon de réception de connecteur mobile (12), qui comprend une paroi de boîtier (14) s'étendant au moins par sections autour d'un axe longitudinal (13) du manchon de réception de connecteur mobile (12) et présente deux faces d'extrémité opposées (12a, 12b), dans lequel la première face frontale (12a) est une ouverture d'insertion de manchon et la deuxième face frontale opposée (12b) est le côté inférieur du manchon ;
- la paroi de boîtier (14) circonférentielle au moins par sections, entoure un espace de réception (15)
a) dans lequel un connecteur enfichable côté antenne (9a) est ou peut être disposé, dans lequel l'espace de réception (15) sert à renfermer un port de connexion (6a) et/ou un connecteur enfichable côté module (7a) d'un système électronique et/ou module de filtrage (4) ; ou
b) dans lequel un port de connexion (6a) et/ou un connecteur côté module (7a) d'un module électronique et/ou de filtrage (4) est ou peut être agencé, dans lequel l'espace de réception (15) sert à recevoir un connecteur enfichable côté antenne (9a) ;
- comportant un dispositif de compensation du jeu (16), dans lequel le manchon de réception de connecteur mobile (12) est relié directement ou indirectement au support de cadre (11) au moyen du dispositif de compensation du jeu (16), permettant un jeu, moyennant quoi le manchon de réception de connecteur mobile (12) se déplace dans au moins une direction transversalement à l'axe longitudinal (13) par rapport au support de cadre (11) ;
**caractérisé par** les caractéristiques suivantes :
- le dispositif de compensation du jeu (16) comprend un dispositif de suspension (60) et un dispositif de fixation (61) ;
- le dispositif de suspension (60) est de préférence lié en un seul tenant au support de cadre (11) ou formé sur celui-ci ;
- le dispositif de fixation (61) est agencé ou formé sur la paroi de circonférentielle (14) du manchon de réception de connecteur mobile (12) ;
- le dispositif de suspension (60) comprend au moins deux sections de maintien (60a, 60b) qui sont espacées l'une de l'autre, moyennant quoi un espace libre (62) est formé entre elles ;
- dans l'espace libre (62) est disposé le manchon de réception de connecteur mobile (12) ;
- les sections de maintien (60a, 60b) comprennent chacune une languette de fixation (63a, 63b) ; et
- le dispositif de fixation (61) comprend au moins deux sangles de fixation (61a, 61b), dans lequel chaque sangle de fixation (61a, 61b) est positionnée sur une languette de fixation (63a, 63b) en autorisant un jeu.

2. Cadre de maintien et/ou de fixation (10) selon la revendication 1,
**caractérisé par** la caractéristique suivante :
- le manchon de réception de connecteur mobile (12) présente au moins une section (25) s'étendant dans la direction de l'axe longitudinal (13) vers la première face frontale (12a), dans laquelle le diamètre extérieur et/ou intérieur du manchon de réception du connecteur mobile (12) s'agrandit.

3. Cadre de maintien et/ou de fixation (10) selon une des revendications précédentes, **caractérisé par** les caractéristiques suivantes :
- le manchon de réception de connecteur mobile (12) comprend au moins une ou au moins deux ou au moins trois fentes de réception (35) qui s'étendent au moins sur une partie de la longueur du manchon de réception de connecteur mobile (12) et s'étendent parallèlement à ou avec un composant principalement parallèle à l'axe longitudinal (13) ;
- les fentes de réception (35) sont conçues pour guider le port de connexion (6a) et/ou le connecteur côté module (7a) du module électronique et/ou de filtrage (4), dans lequel des protubérances sur une paroi circonférentielle du port de connexion (6a) et/ou du connecteur côté module (7a) du module électronique et/ou de filtrage (4) s'engagent ou peuvent s'engager dans ces fentes de réception (35) ;
et/ou
les fentes de réception (35) sont conçues pour guider le connecteur côté antenne (9a) et/ou un moyen de compensation de longueur (30), dans lequel des protubérances sur une paroi circonférentielle du connecteur côté antenne (9a) et/ou les moyens de compensation de longueur (30) s'engagent ou peuvent s'engager dans ces fentes de réception (35).

4. Cadre de maintien et/ou de fixation (10) selon une des revendications 1 à 2, **caractérisé par** les caractéristiques suivantes :
- le manchon de réception de connecteur mobile (12) comprend au moins une ou au moins deux ou au moins trois nervures de guidage (36), qui sont disposés sur une paroi interne (14a) de la paroi circonférentielle du boîtier (14) et de préférence dépassent en protubérance radialement dans l'espace de réception (15) et qui s'étendent au moins sur une partie de la longueur du connecteur enfichable mobile du manchon de réception (12) et s'étendent parallèlement ou avec une composante essentiellement parallèle à l'axe longitudinal (13) ;
- les nervures de guidage (36) sont conçues pour guider le port de connexion (6a) et/ou le connecteur côté module (7a) du module électronique et/ou de filtrage (4), dans lequel les nervures de guidage (36) s'engagent ou peuvent s'engager dans des rainures (48) sur une paroi circonférentielle du port de connexion (6a) et/ou du connecteur côté module (7a) du module électronique et/ou de filtrage (4) ;
et/ou
les nervures de guidage (36) sont conçues pour guider le connecteur enfichable côté antenne (9a) et/ou un moyen de compensation de longueur (30), dans lequel les nervures de guidage (36) se trouvent dans des rainures (46, 47) sur une paroi circonférentielle du connecteur enfichable côté antenne (9a) et/ou s'engagent ou viennent s'engager dans les moyens de compensation de longueur (30).

5. Cadre de maintien et/ou de fixation (10) selon la revendication 4, **caractérisé par** les caractéristiques suivantes :
- les nervures de guidage (36) s'étendent jusqu'à la première face frontale (12a) du manchon de réception de connecteur mobile (12) et sont accessibles depuis l'ouverture d'insertion et se terminent à distance de la deuxième face frontale (12b) ou s'étendent jusqu'à la deuxième face frontale (12b) ; et/ou
- les nervures de guidage (36) se rétrécissent vers la première face frontale (12a) et servent d'aide au centrage.

6. Cadre de maintien et/ou de fixation (10) selon une quelconque des revendications précédentes, **caractérisé par** la caractéristique suivante :
- comportant au moins un moyen de compensation de longueur (30), qui comprend une extrémité avant (30a) et une extrémité arrière (30b), dans lequel le au moins un moyen de compensation de longueur (30) est disposé à l'intérieur de l'espace de réception (15) du manchon de réception de connecteur mobile (12) sur sa deuxième face frontale (12b) et est conçu de sorte que le connecteur enfichable côté antenne ou côté module (9a, 7a) qui est ou peut être disposé à l'intérieur de l'espace de réception (15) se déplace le long de l'axe longitudinal (13) dans la direction de la deuxième face frontale (12b) ou à l'opposé de la deuxième extrémité avant (12b).

7. Cadre de maintien et/ou de fixation (10) selon une des revendications précédentes, **caractérisé par** les caractéristiques suivantes :
- comportant au moins un autre manchon de réception de connecteur mobile ;
- les manchons de réception de connecteur mobile (12) sont en vue en plan des ouvertures d'insertion :
a) disposés en décalage latéral l'un de l'autre ; ou
b) en décalage latéral l'un par rapport à l'autre et en décalage l'un derrière l'autre l'un par rapport à l'autre.

8. Cadre de maintien et/ou de fixation (10) selon une quelconque des revendications précédentes, **caractérisé par** les caractéristiques suivantes :
- comportant un manchon de réception de connecteur fixe (20) ;
- le manchon de réception de connecteur fixe (20) est fermement raccordé au cadre de support (11) sans jeu ;
- le manchon de réception de connecteur fixe (20) comprend deux faces d'extrémité opposées (20a, 20b), dans lequel une première face frontale (20a) est l'ouverture d'insertion de manchon et la deuxième face frontale opposée (20b) est le côté inférieur du manchon de réception de connecteur fixe (20) ;
- une paroi de boîtier partiellement circonférentielle (21) du manchon de réception de connecteur fixe (20) entoure un espace de réception (22), dans lequel dans l'espace de réception (22)
a) un autre connecteur côté antenne (9b) est disposé ou peut être disposé et l'espace de réception (22) pour recevoir un autre port de connexion (6b) et/ou un autre connecteur côté module (7b) du module électronique et/ou de filtrage (4) ; ou
b) un autre port de connexion (6b) et/ou un autre connecteur enfichable côté module (7b) du module électronique et/ou de filtrage (4) est disposé ou peut être disposé et l'espace de réception (22) sert à recevoir un autre connecteur enfichable côté antenne (9b) ;
- l'ouverture d'insertion de manchon du manchon de réception de connecteur fixe (20) sert à recevoir
a) un autre port de connexion (6b) et/ou un autre connecteur enfichable côté module (7b) du module électronique et/ou de filtrage (4) ; ou
b) un autre connecteur côté antenne (9b) ;
- le manchon de réception de connecteur fixe (20) et le au moins un manchon de réception de connecteur mobile (12) sont en vue en plan sur les ouvertures d'insertion :
a) disposés en décalage latéral l'un de l'autre ; ou
b) en décalage latéral l'un par rapport à l'autre et en décalage l'un derrière l'autre l'un par rapport à l'autre.

9. Cadre de maintien et/ou de fixation (10) selon une des revendications précédentes, **caractérisé par** les caractéristiques suivantes :
- le connecteur côté antenne (9a) ou le connecteur côté module (7a) est disposé dans l'espace de réception (15) du manchon de réception de connecteur mobile (12) ;
- le connecteur côté antenne (9a) ou le connecteur côté module (7a) comprend au moins une ou au moins deux ou au moins trois connexions (70a, 70b, 70c), dans lequel la au moins une connexion (70a, 70b, 70c) ou les connexions (70a, 70b, 70c) sont conçues comme :
a) des connexions coaxiales (70a, 70b, 70c) avec un conducteur intérieur et un conducteur extérieur ; et/ou
b) des contacts mâles ou contacts languettes ou contacts femelles ; et/ou
c) des interfaces optiques ; et/ou
d) des couplages capacitifs ;
- le connecteur côté antenne (9a) ou le connecteur côté module (7a) se présente sous la forme d'une prise ou d'un connecteur ;
- le connecteur côté antenne (9a) ou le connecteur côté module (7a) comporte un dispositif de centrage (80) qui, notamment, est disposé au centre du connecteur côté antenne (9a) ou du connecteur côté module (7a) ;
- le dispositif de centrage (80) a la forme d'une ouverture de centrage (80a) ou d'une broche de centrage (80b) et est conçu pour s'engager dans un dispositif de centrage correspondant (80) dans le connecteur côté module (7a) ou dans le connecteur côté antenne (9a), qui a la forme correspondante de la broche de centrage (80b) ou de l'ouverture de centrage (80a), dans lequel les deux dispositifs de centrage (80) se trouvent déjà ou viennent en prise l'un avec l'autre, avant que la connexion enfichable soit établie entre le connecteur côté antenne (9a) et le connecteur côté module (7a).

10. Cadre de maintien et/ou de fixation (10) selon la revendication 9, **caractérisé par** la caractéristique suivante :
- le connecteur côté antenne (9a) ou le connecteur côté module (7a) comprend une protubérance (52) ou une rainure (53), dans lequel la protubérance ou la rainure peuvent venir en prise avec une rainure (53) ou une protubérance (52), qui sont formées sur le connecteur côté module (7a) ou le connecteur côté antenne (9a).

11. Cadre de maintien et/ou de fixation (10) selon la revendication 10, **caractérisé par** les caractéristiques suivantes :
- le connecteur côté antenne (9a) ou le connecteur côté module (7a) comprend une douille (50) qui dépasse au-delà des connexions (70a, 70b, 70c) dans la direction longitudinale ;
- la protubérance (52) est formée sur une paroi interne (50a) de cette douille (50).

12. Antenne radio mobile (1) à fixer sur un mât ou un support en forme de paroi avec au moins un ou plusieurs cadres de maintien et/ou de fixation (10) qui sont construits selon une des revendications précédentes et avec un ou plusieurs dispositifs électroniques et/ou de fixation et/ou modules de filtrage (4), **caractérisée par** les caractéristiques suivantes :
- au moins un boîtier d'antenne (2) avec un côté avant de boîtier (2a), un côté arrière de boîtier (2b) et un premier et un deuxième côté de boîtier latéral (2c, 2d) opposé à celui-ci, qui forment ensemble la paroi de logement circonférentielle, dans lequel le logement d'antenne (2) s'étend le long d'un axe longitudinal de logement (3) ;
- dans le boîtier d'antenne (2) une pluralité de radiateurs ou paires de radiateurs sont disposés espacés devant au moins un réflecteur ;
- au moins un ou plusieurs cadres de maintien et/ou de fixation (10) sont montés sur le boîtier d'antenne (2) ou sur le ou les modules électroniques et/ou de filtrage (4) ;
- un connecteur côté antenne (9a) ou un connecteur côté module (7a) est disposé dans l'espace de réception (15) du au moins un manchon de réception de connecteur mobile (12).

13. Antenne radio mobile (1) selon la revendication 8 et la revendication 12, **caractérisée par** la caractéristique suivante :
- un autre connecteur enfichable côté antenne (9b) ou un autre connecteur enfichable côté module (7b) est disposé dans l'espace de réception (22) du manchon de réception de connecteur enfichable fixe (20).

14. Antenne radio mobile (1) selon la revendication 12 ou 13, **caractérisée par** la caractéristique suivante :
- le au moins un ou les au moins deux modules électroniques et/ou de filtrage (4) comprennent :
a) au moins un premier port de connexion (6a) avec un premier connecteur côté module (7a) qui est disposé dans et/ou sur le premier port de connexion (6a) ; ou
b) au moins un premier et au moins un deuxième port de connexion (6a, 6b), dans laquelle un connecteur côté module (7a, 7b) est disposé dans et/ou sur au moins les deux ports de connexion (6a, 6b) ;
- le au moins un module électronique et/ou de filtrage (4) ou les au moins deux modules électroniques et/ou de filtrage (4) sont chacun fixés à ou sur un cadre de maintien et/ou de fixation commun (10) et au-dessus d'eux sur le côté arrière du boîtier (2b) et/ou sur le premier ou le deuxième côté latéral du boîtier (2c, 2d) à l'extérieur du boîtier d'antenne (2) fixé ou monté sur celui-ci ;
- le au moins un port de connexion (6a) et/ou le connecteur enfichable (7a) côté module pénètrent dans l'espace de réception (15) du manchon de réception de connecteur enfichable mobile (12) ; ou
- le au moins un port de connexion (6a) et/ou le connecteur côté module (7a) pénètrent dans l'espace de réception (15) du manchon de réception de connecteur mobile (12) et le au moins un port de connexion supplémentaire (6b) et/ou le connecteur supplémentaire côté module (7b) pénètre dans l'espace de réception (22) du manchon de réception de connecteur fixe (20) ;
- une première connexion enfichable est formée par le connecteur enfichable côté module (7a) et le connecteur enfichable côté antenne (9a) dans l'espace de réception (15) du manchon de réception de connecteur mobile (12) ; ou
- une première connexion enfichable est formée par le connecteur enfichable côté module (7a) et le connecteur enfichable côté antenne (9a) dans l'espace de réception (15) du manchon de réception de connecteur enfichable mobile (12) et une deuxième connexion enfichable est formée par l'autre connecteur enfichable côté module (7b) et l'autre connecteur côté antenne (9b) dans l'espace de réception (22) du manchon de réception de connecteur fixe (20).

15. Antenne radio mobile (1) selon une des revendications 12 à 14, **caractérisée par** la caractéristique suivante :
- le manchon de réception de connecteur (12, 20) est exclusivement disposé à l'extérieur du boîtier d'antenne (2).
